# EUROPÄISCHE PATENTANMELDUNG

(11) **EP 4 775 753 A1**
(43) Veröffentlichungstag der Anmeldung: **15.07.2026**
(21) Anmeldenummer: 25225316.6
(22) Anmeldetag: 18.12.2025
(51) Int. Cl.: E04B 1/68

(54) **VERFAHREN ZUM HERSTELLEN EINER BESCHICHTETEN DICHTBANDROLLE, BESCHICHTETE DICHTBANDROLLE UND ANLAGE ZUM HERSTELLEN EINER BESCHICHTETEN DICHTBANDROLLE**

(30) Priorität: 10.01.2025 DE 102025100793
(71) Anmelder: Tremco CPG Germany GmbH, 92439 Bodenwöhr (DE)
(72) Erfinder: Hübschmann, Martin, 92546 Schmidgaden (DE); Komma, Markus, 93133 Burglengenfeld (DE)
(74) Vertreter: Hannke Bittner & Partner mbB Regensburg

(57) **Zusammenfassung**

Verfahren zum Herstellen einer beschichteten Dichtbandrolle (1a), wobei ein als Dichtbandrolle (1) konfektioniertes Dichtband mit einem aufgewickelten Schaumstoffträger (2) zur Verfügung gestellt wird, wobei sich der Schaumstoffträger (2) in einer vorgegebenen Längenrichtung (L), einer zu der Längenrichtung (L) senkrechten Breitenrichtung (B) und einer Dickenrichtung (D) erstreckt, und wobei der Schaumstoffträger (2) eine erste durch die Längenrichtung (L) und die Breitenrichtung (B) gebildete Hauptfläche (22) sowie eine zweite durch die Längenrichtung (L) und die Breitenrichtung (B) gebildete Hauptfläche (24) aufweist, welche der ersten Hauptfläche (22) gegenüberliegt und wobei der Schaumstoffträger (2) weiterhin eine erste durch die Längenrichtung (L) und die Dickenrichtung (D) gebildete Nebenfläche (26) sowie eine zweite durch die Längenrichtung (L) und die Dickenrichtung (D) gebildete Nebenfläche (28) aufweist, dadurch gekennzeichnet, dass auf wenigstens eine der Nebenflächen (26, 28) des als Dichtbandrolle (1) konfektionierten Dichtbands eine Dichtmasse (8,19) aufgebracht wird wobei bevorzugt die Dichtmasse (8,19) von einem Träger (18) auf die Nebenfläche (26, 28) übertragen wird.

## Beschreibung

Die vorliegende Erfindung bezieht sich auf ein Verfahren zum Herstellen einer beschichteten Dichtbandrolle und eine beschichtete Dichtbandrolle. Dichtbänder werden im Stand der Technik bekanntlich auch dazu verwendet, Spalte zwischen Gebäudeteilen abzudichten. Dabei werden diese Dichtbänder üblicherweise an einem Baukörper angeklebt und dichten gegenüber dem angrenzenden Baukörper ab.

Im Stand der Technik sind weiterhin Dichtbänder bekannt, bei der auch eine der Seitenflächen Dichtbandes abgedichtet ist. Ein derartiges Dichtband ist beispielsweise aus der DE 10 2019 127 665 A1 bekannt. Der Offenbarungsgehalt dieser Veröffentlichung wird vollumfänglich durch Bezugnahme auch zum Offenbarungsgehalt der vorliegenden Anmeldung gemacht.

Bei derartigen Dichtbändern ist die Herstellung etwas aufwendiger, da mehrere Flächen des Schaumstoffträgers beschichtet werden müssen und insbesondere auch zueinander senkrecht stehende Oberflächen.

Der vorliegenden Erfindung liegt daher die Aufgabe zugrunde, ein Verfahren zum Herstellen eines derartigen Dichtbandes und auch ein entsprechendes Dichtband bzw. eine Dichtbandrolle mit einem derartigen Dichtband vorzuschlagen.

Bei einem erfindungsgemäßen Verfahren zum Herstellen einer beschichteten Dichtbandrolle wird ein als Dichtbandrolle konfektioniertes Dichtband mit einem (insbesondere spiralförmig) um einen Rollenkern aufgewickelten Schaumstoffträger zur Verfügung gestellt, wobei sich der Schaumstoffträger (insbesondere in einem abgewickelten Zustand aber bevorzugt auch in dem aufgewickelten Zustand) in einer vorgegebenen Längenrichtung (die in dem aufgewickelten Zustand bevorzugt spiralförmig verläuft), einer zur Längenrichtung senkrecht stehenden Breitenrichtung und einer Dickenrichtung erstreckt (insbesondere einer zu der Längenrichtung und/oder der Breitenrichtung senkrecht stehenden Dickenrichtung).

Weiterhin weist der Schaumstoffträger eine erste durch die Längenrichtung und die Breitenrichtung gebildete Hauptfläche auf sowie eine zweite durch die Längenrichtung und die Breitenrichtung gebildete Hauptfläche, welche der ersten Hauptfläche gegenüber liegt (und bevorzugt von der ersten Hauptfläche beabstandet und/oder parallel zu dieser ist).

Weiterhin weist der Schaumstoffträger eine erste durch die Längenrichtung und die Breitenrichtung gebildete Nebenfläche auf sowie eine zweite durch die Längenrichtung und die Breitenrichtung gebildete Nebenfläche. Bevorzugt verlaufen die erste Nebenfläche und die zweite Nebenfläche (insbesondere in einem aufgewickelten Zustand parallel zueinander. Bevorzugt verlaufen auch die erste Hauptfläche und die zweite Hauptfläche (insbesondere in einem aufgewickelten Zustand) parallel zueinander. Bevorzugt steht die erste und/oder zweite Nebenfläche senkrecht zu der ersten und/oder zweiten Hauptfläche. Bevorzugt bilden die erste und zweite Nebenfläche jeweils eine Stirnseite (Seitenfläche) der Dichtbandrolle.

Erfindungsgemäß wird auf wenigstens eine der Nebenflächen des als Dichtbandrolle konfektionierten Dichtbands eine Dichtmasse (und/oder Klebemasse) aufgebracht, wobei bevorzugt diese Dichtmasse von einem Träger auf die Nebenfläche übertragen wird. Bevorzugt wird auf wenigstens eine der Nebenflächen in dem als Dichtbandrolle konfektionierten Zustand eine Beschichtung, bevorzugt in Form einer Dichtmasse aufgebracht. Bevorzugt handelt es sich bei der Beschichtung um die Dichtmasse. Vorteilhaft wird die Dichtmasse auf den Träger aufgetragen.

Es wird daher im Rahmen der Erfindung vorgeschlagen, dass diese Dichtmasse und/oder Beschichtung nicht auf den noch nicht aufgewickelten Schaumstoffträger selbst aufgebracht wird, wie dies im Stand der Technik üblich ist, sondern erst als weiterer Verfahrensschritt, nachdem bereits eine Dichtbandrolle hergestellt wurde. Es hat sich überraschenderweise gezeigt, dass auch diese Vorgehensweise eine gleichmäßige Beschichtung der Nebenflächen ermöglicht. In einem Einbauzustand stellen bevorzugt diese Nebenflächen diejenigen Flächen dar, die nicht mit den Baukörpern in Kontakt stehen.

Die Anmelderin hat zu ihrer Überraschung festgestellt, dass eine derartige Beschichtung auch in einem konfektionierten Zustand der Dichtbandrolle in zufriedenstellender Qualität aufgebracht werden kann und dennoch beim Abwickeln an dem Schaumstoff verhaften bleibt, sodass auf diese Weise letztendlich ein Dichtband hergestellt werden kann, welches an wenigstens einer der Nebenflächen des Schaumstoffträgers die besagte Beschichtung und/oder Dichtmasse aufweist.

Bevorzugt ist an wenigstens einer der Hauptflächen des Schaumstoffträgers eine Abdeckschicht angeordnet, welche sich ebenfalls in der Längenrichtung und der Breitenrichtung erstreckt. Bei einer weiteren bevorzugten Ausführungsform ist auch an der anderen der beiden Hauptflächen des Schaumstoffträgers eine Abdeckschicht angeordnet, welche sich ebenfalls in der Längenrichtung und der Breitenrichtung erstreckt. Dieser Sachverhalt wird untenstehend genauer erläutert.

Bevorzugt wird oder ist an einer der Abdeckschichten eine Klebebeschichtung aufgebracht. Mittels dieser Klebebeschichtung kann das Dichtband an einem Baukörper befestigt werden. Bevorzugt handelt es sich bei der Klebebeschichtung um eine Selbstklebeschicht.

Besonders bevorzugt ist an dieser Klebebeschichtung eine Abdeckung und insbesondere ein sog. Liner angeordnet. Auch diese Ausgestaltung wird untenstehend genauer erläutert.

Bei einem weiteren bevorzugten Verfahren wird die Dichtmasse von einem Träger und insbesondere einem flächigen und/oder ebenen Träger auf die Nebenfläche übertragen. In dieser Ausgestaltung wird vorgeschlagen, dass die Dichtmasse nicht unmittelbar auf die Nebenfläche aufgetragen wird, sondern diese insbesondere zunächst auf einen (flächigen) Träger und anschließend von diesem Träger auf die Nebenfläche übertragen wird. Auf diese Weise kann eine sehr gleichmäßige Verteilung der Dichtmasse an der Nebenfläche des Trägers erfolgen.

Bei einem bevorzugten Verfahren wird die Dichtmasse in einem unvernetzten Zustand (der Dichtmasse) auf den Träger aufgebracht und bevorzugt in einem unvernetzten Zustand auf die Nebenfläche übertragen. Bei einem bevorzugten Verfahren weist die Dichtmasse im unvernetzten Zustand eine gewisse Viskosität auf. Bevorzugt erfolgt eine Vernetzung der Dichtmasse nach dem Auftragen auf die Dichtbandrolle. Mit anderen Worten wird die Dichtmasse in einem unvernetzten bzw. nicht ausgehärtetem Zustand auf den Träger aufgebracht und anschließend auf die Dichtbandrollte übertragen. Bevorzugt erfolgt eine Aushärtung bzw. Vernetzung der Dichtmasse auf der Dichtbandrolle.

Bevorzugt weist dieser Träger eine Fläche auf, die wenigstens so groß ist, wie eine Seitenfläche der Dichtbandrolle.

Bei einem weiteren bevorzugten Verfahren wird die Dichtmasse auf einen Träger, genauer den oben erwähnten Träger aufgetragen. Der Vorteil liegt darin, dass sehr genau bestimmt werden kann, wie die Dichtmasse auf den Träger aufgetragen wird und damit auch eine gewünschte Verteilung auf der Dichtbandrolle erreicht wird. Daneben wird verhindert, dass Dichtmasse für solche Bereiche der Dichtbandrolle, welche später nicht mit der Dichtmasse beaufschlagt werden sollen (etwa die Bereiche innerhalb des Rollenkerns der Dichtbandrolle), verschwendet wird.

Besonders bevorzugt erfolgt das Auftragen der Dichtmasse auf den Träger mittels einer maschinellen Einrichtung, insbesondere mittels einer Robotereinrichtung. So kann beispielsweise ein Roboter auf den Träger spiralförmig die Dichtmasse auftragen. Diese Vorgehensweise erlaubt eine genau steuerbare Auftragung der Dichtmasse insbesondere eine reproduzierbare Auftragung. Es wäre jedoch auch denkbar, dass die Auftragung der Dichtmasse auf den Träger durch eine (beispielsweise spiralförmige) Matrize hindurch erfolgt.

Bei einem weiteren bevorzugten Verfahren wird die Dichtmasse mit einem Flächengewicht auf den Träger aufgetragen, welches größer ist 700 g/m², bevorzugt größer als 800 g/m² bevorzugt größer als 900 g/m², bevorzugt größer als 1000 g/m², bevorzugt größer als 1100 g/m². Bei einem weiteren bevorzugten Verfahren wird die Dichtmasse mit einem Flächengewicht auf den Träger aufgetragen, welches geringer ist als 2000 g/m², bevorzugt geringer als 1900 g/m², bevorzugt geringer als 1800 g/m², bevorzugt geringer als 1700 g/m², und besonders bevorzugt geringer als 1600 g/m².

Bevorzugt weist die Dichtbandrolle (nach dem Transfer von dem Träger auf die Dichtbandrolle) die Dichtmasse mit einem Gewicht auf, welches größer ist als 5 g, bevorzugt größer als 10 g, bevorzugt größer als 15 g und bevorzugt größer als 20 g und besonders bevorzugt größer als 25 g. Bevorzugt weist die Dichtbandrolle die Dichtmasse mit einem Gewicht auf, welches geringer ist als 60 g, bevorzugt geringer als 50 g, bevorzugt geringer als 45 g, bevorzugt geringer als 40 g und besonders bevorzugt geringer als 35 g. Bevorzugt bezieht sich die Angabe des Gewichts der Dichtmasse auf ein Gewicht der Dichtmasse nach dem Aushärten bzw. nach dem Vernetzen der Dichtmasse (auf der Dichtbandrolle).

Diese Auftragsgewichte haben sich als günstig erwiesen, um eine gleichmäßige und zuverlässige Beschichtung auf der Nebenfläche aufzutragen.

Bei einem weiteren vorteilhaften Verfahren wird die Dichtmasse in Form eines Streifens und/oder einer Linie auf den Träger aufgetragen und bevorzugt in Form eines spiralförmigen Streifens und/oder einer spiralförmigen Linie oder in Form mehrerer insbesonderer zueinander konzentrischer Kreise auf den Träger aufgetragen. Insbesondere handelt es sich hierbei um eine durchgehende und/oder spiralförmige Linie, die beispielsweise angepasst an die spiralförmige Aufwicklung des Schaumstoffträgers in dem Konfektionieren bzw. aufgewickelten Zustand sein kann. Bevorzugt bildet die aufgetragene Dichtmasse durch die aufgetragenen Streifen bzw. die aufgetragenen Linien eine insbesondere vorgegebene bzw. vorgebare geometrische Form aus. Beispielsweise handelt es sich hierbei um eine Spirale.

Bevorzugt ist ein Innendurchmesser dieser geometrischen Form größer als 60 mm, bevorzugt größer als 70 mm. Bevorzugt ist ein Innendurchmesser innerhalb der Linie kleiner als 90 mm, bevorzugt kleiner als 80 mm und besonders bevorzugt kleiner als 75 mm.

Bevorzugt ist ein Außendurchmesser dieser geometrischen Form größer als 150 mm, bevorzugt größer als 200 mm. Bevorzugt ist ein Außendurchmesser dieser geometrischen Form kleiner als 500 mm, bevorzugt kleiner als 400 mm, bevorzugt kleiner als 350 mm und besonders bevorzugt kleiner als 300 mm.

Anstelle einer spiralförmigen Linie wäre auch die Aufbringung in Form von mehreren (insbesondere konzentrischen) Kreisen mit unterschiedlichen Radien möglich.

Daneben wäre es auch möglich, eine geschlossene und/oder flächige Beschichtung aufzutragen. Auch ist es möglich und bevorzugt, Lufteinschlüsse durch einen zu großen Abstand der einzelnen Spuren und/oder Kreis(ringe) zu vermeiden.

Dabei ist es auch möglich, dass sich einzelne Spuren der Auftragung (erst) kurz nach dem Auftragen berühren, da eine niedrige Viskosität zu einem Nivellierungseffekt führt.

Bei einem weiteren bevorzugten Verfahren wird die Dichtbandrolle auf den mit der Dichtmasse beaufschlagten Träger aufgelegt und/oder aufgedrückt. Bevorzugt wird die Dichtbandrolle derart auf den besagten Träger aufgelegt und/oder aufgedrückt, dass die zu beschichtende Nebenfläche des Schaumstoffträgers in Kontakt mit der auf dem Träger befindlichen Dichtmasse kommt.

Bei einem weiteren bevorzugten Verfahren wird die Dichtbandrolle mit einer definierten Drehstellung bezüglich ihrer Symmetrieachse auf den Träger aufgebracht. Dabei kann diese Ausrichtung in der Drehrichtung angepasst sein an die Gestalt der spiralförmig aufgetragenen Dichtmasse.

Bevorzugt wird die Dichtbandrolle nach dem Auflegen und/oder auf Aufdrücken (oder während des Auflegens und/oder Aufdrückens bezüglich ihrer Symmetrieachse bzw. Drehachse gedreht. Diese Symmetrieachse verläuft bevorzugt innerhalb des Rollenkerns parallel zu den Hauptflächen des Schaumstoffträgers und/oder ist bevorzugt diejenige Drehachse bezüglich derer die Dichtbandrolle beim Abwickeln des Dichtbandes gedreht wird.

Bevorzugt erfolgt hierbei eine Drehung um wenigstens 5 °, bevorzugt um wenigstens 10 °, bevorzugt um wenigstens 15 °, bevorzugt um wenigstens 20 ° und bevorzugt um wenigstens 25 ° und besonders bevorzugt um wenigstens 30 °.

Bevorzugt erfolgt eine Drehung um höchstens 360 °, bevorzugt um höchstens 180 °, bevorzugt um höchstens 120 °, bevorzugt um höchstens 90 °.

Durch diese Drehung während des oder nach dem Auflegen der Dichtbandrolle kann eine gleichmäßigere Verteilung der Dichtmasse auf der Nebenfläche erreicht werden.

Es wäre dabei möglich, dass die Dichtmasse nicht spiralförmig auf dem Träger aufgebracht wird, sondern in mehreren Streifen, welche sich jeweils in einer radialen Richtung bzw. sternförmig (ausgehend von einem Ring, der die Dimensionen des Rollenkerns aufweist) erstrecken.

Auch könnte die Auftragung, wie erwähnt, in Form von mehreren Kreisen und insbesondere konzentrischen Kreisen erfolgen. Dabei sind bevorzugt wenigstens 1, bevorzugt wenigstens 2, bevorzugt wenigstens 3 derartige Kreise vorgesehen. Bevorzugt sind höchstens 25, bevorzugt höchstens 20 und besonders bevorzugt höchstens 15 derartiger Kreise vorgesehen. Diese Kreise können durch ein Andrücken verstrichen werden.

Der genannte Träger könnte gemäß seiner Funktion auch als Dichtmassen - Übertragungsträger bezeichnet werden. Im Folgenden wird jedoch vereinfachend nur von einem Träger gesprochen.

Es wäre jedoch auch möglich, dass die Dichtmasse gleichmäßig auf den Träger aufgetragen wird und insbesondere gleichmäßig mit Ausnahme eines Kreises im Zentrum, der auch dem Innenraum des Rollenkerns der aufzulegenden Dichtbandrolle entspricht.

Bei einem weiteren bevorzugten Verfahren erfolgt das Auftragen der Dichtmasse zwischen dem Träger und der beabstandeten Dichtbandrolle.

Dabei ist es möglich, dass eine oder mehrere Düsen sternförmig bzw. kreisförmig in eine Auflagefläche für die Folie eingelassen sind. Diese können dabei aus Spalten herausragen und insbesondere und gerade aus Spalten herausragen.

Bei einer bevorzugten Ausführungsform ist vorgesehen, dass eine derartige Düse am Rollenkern innen abdichtet. Dies wird untenstehend unter Bezugnahme auf die Figuren genauer erläutert.

So kann beispielsweise das Auftragen mit einer umlaufenden Düse in den so erzeugten Spalt erfolgen. Diese Vorgehensweise erlaubt eine genau steuerbare Auftragung der Dichtmasse insbesondere eine reproduzierbare Auftragung.

Bei einem weiteren bevorzugten Verfahren enthält die Dichtmasse Silikon oder besteht aus Silikon. Dieses Material eignet sich besonders gut, um eine Verbindung mit dem Schaumstoffträger des Dichtbands einzugehen. Bevorzugt besteht die Dichtmasse aus Alkoxy-Silikon und/oder aus Amin-Silikon. Bei einem vorteilhaften Verfahren wird die Dichtmasse in einem unvernetzten Zustand auf den Träger aufgebracht.

Unter einem Alkoxy-Silikon wird hierbei ein Silikon verstanden, zu dessen Herstellung Monomere mit wenigstens einer organofunktionellen Gruppe verwendet werden, wobei es sich bei der wenigstens einen organofunktionellen Gruppe um eine Alkoxy-Gruppe handelt. Unter einem Amin-Silikon wird hierbei ein Silikon verstanden, zu dessen Herstellung Monomere mit wenigstens einer organofunktionellen Gruppe verwendet werden, wobei es sich bei der wenigstens einen organofunktionellen Gruppe um eine Amin-Gruppe (Amino-Gruppe) handelt.

Wie oben bereits ausgeführt erfolgt bevorzugt eine Auftragung der Dichtmasse auf den Träger und eine anschließende Übertragung der Dichtmasse auf die Dichtbandrolle in einem unvernetzten bzw. nicht ausgehärteten Zustand der Dichtmasse. In diesem Zustand weist die Dichtmasse bevorzugt eine gewisse Viskosität auf, welche eine einfache Aufbringung der Dichtmasse auf den Träger ermöglicht. Bei einem bevorzugten Verfahren härtet die Dichtmasse nach dem Übertragen auf die Dichtbandrolle auf dieser aus. Mit anderen Worten erfolgt die Vernetzung der Dichtmasse erst auf der Dichtbandrolle.

Wie oben bereits angeführt erfolgt die Auftragung der Dichtmasse in einem viskosen (unvernetzten) Zustand auf den Träger in einem vorgegebenen Muster (Auftragungsform), beispielsweise in Form einer Spirale. Bevorzugt hängt ein Durchmesser (Innen- und/oder Außendurchmesser) der Auftragungsform von der Viskosität der Dichtmasse ab. Beispielsweise muss bei der Auftragung eines hochviskosen Stoffs dieser auf einer größeren Fläche aufgebracht werden als dies für einen niedrigviskosen Stoff der Fall ist. Bevorzugt wird die Auftragungsform bzw. ein Durchmesser der Auftragungsform in Abhängigkeit von einer Viskosität der Dichtmasse ermittelt. Es wäre auch denkbar, dass auf Grundlage einer vorgegebenen Auftragungsform eine Viskosität der Dichtmasse entsprechend angepasst bzw. eingestellt wird.

Bevorzugt ist die Dichtmasse transparent und/oder transluzent. Auf diese Weise ist es möglich, dass die betreffende Nebenfläche, an der die Dichtmasse angeordnet ist, durch die Schicht der Dichtmasse sichtbar ist.

In einer weiteren bevorzugten Ausführungsform wird der Dichtmasse ein Fluoreszenzmittel beigemischt. Dies dient zur besseren Qualitätskontrolle und unterstützt die optische Prüfung der Beschichtung.

Bevorzugt beträgt eine Hautbildungszeit der Dichtmasse bevorzugt auf der Nebenfläche mehr als 5min, bevorzugt mehr als 7 min und besonders bevorzugt mehr als 9 min. Bevorzugt beträgt eine Hautbildungszeit bevorzugt auf der Nebenfläche weniger als 20 min, bevorzugt weniger als 18 min, bevorzugt weniger als 16 min und besonders bevorzugt weniger als 14 min und bevorzugt weniger als 12 min. Diese Werte beziehen sich auf eine Temperatur von 23 °C und eine relative Luftfeuchte von 50 %. Unter einer Hautbildungszeit wird hierbei eine Zeit verstanden, nach welcher die Dichtmasse eine berührungstrockene Haut auf der Oberfläche der Dichtmasse gebildet hat.

Bei einem bevorzugten Verfahren wird der Träger entfernt, sobald sich eine Haut auf der Dichtmasse gebildet hat. Bevorzugt klebt bzw. haftet die Dichtmasse nach der Hautbildungszeit in diesem Zustand nicht mehr oder zumindest nur schwach an dem Träger und kann entfernt werden, ohne dass die Dichtmasse ebenfalls entfernt wird.

Bei einem bevorzugten Verfahren beträgt die Aushärtungszeit bzw. die Vernetzungszeit der Dichtungsmasse weniger als 48 h, bevorzugt weniger als 24 h, bevorzugt weniger als 20 h und bevorzugt weniger als 15 h. Bevorzugt beträgt die Aushärtungszeit bzw. die Vernetzungszeit der Dichtungsmasse mehr als 3 h, bevorzugt mehr als 5 h und besonders bevorzugt mehr als 10 h. Unter einer Vernetzungszeit bzw. Aushärtungszeit wird hierbei eine Zeit verstanden, in welcher die Dichtmasse vollständig vernetzt ist bzw. vollständig ausgehärtet ist.

Bevorzugt ist eine Viskosität der Dichtmasse im unvernetzten Zustand geringer als 24 Pa s, bevorzugt geringer als 22 Pa s, bevorzugt geringer als 21 Pa s, bevorzugt geringer als 20 Pa s, bevorzugt geringer als 18 Pa s und besonders bevorzugt geringer als 17 Pa s. Die Angaben beziehen sich auf eine Messung bei einer Temperatur von 23 °C. Bevorzugt beziehen sich diese Werte auf eine Ermittlung mit einem Platte-Platte-System (Platte-Platte-Rheometer, gemäß DIN 53019, Ausgabe 2008-09) mit einem Durchmesser von 25 mm und einem Plattenabstand von 0,5mm ermittelt. Bevorzugt weist die Dichtmasse im unvernetzten Zustand eine Viskosität zwischen 17 und 21 Pa s auf.

Bei einem bevorzugten Verfahren beträgt eine Härte der Dichtmasse im vernetzten bzw. ausgehärteten Zustand und bevorzugt eine Shore-A-Härte der Dichtmasse im vernetzten bzw. ausgehärtetem Zustand mehr als 5, bevorzugt mehr als 6, bevorzugt mehr als 7 und bevorzugt mehr als 8. Bevorzugt beträgt eine Härte der Dichtmasse im vernetzten bzw. ausgehärteten Zustand und bevorzugt eine Shore-A-Härte der Dichtmasse im vernetzten bzw. ausgehärtetem Zustand weniger als 15, bevorzugt weniger als 12, bevorzugt weniger als 10 und bevorzugt weniger als 9. Bevorzugt beziehen sich diese Angaben auf eine Messung der Shore-A-Härte nach ISO 868, Ausgabe 2003-03.

Bei einem bevorzugten Verfahren weist die Dichtmasse im vernetzten bzw. ausgehärteten Zustand eine Reißfestigkeit (tear resistance) von weniger als 2,0 N/mm, bevorzugt weniger als 1,5 N/mm, bevorzugt weniger als 1,3 N/mm und bevorzugt weniger als 1,1 N/mm auf. Bevorzugt weist die Dichtmasse im vernetzten Zustand bzw. ausgehärtetem Zustand eine Reißfestigkeit (tear resistance) von mehr 0,2 N/mm, bevorzugt mehr als 0,5 N/mm, bevorzugt mehr als 0,8 N/mm und besonders bevorzugt von mehr als 0,9 N/mm. Bevorzugt weist die Dichtmasse im vernetzten bzw. ausgehärteten Zustand eine Reißfestigkeit (tear resistance) von 1,0N/mm. Diese Angaben beziehen sich auf eine Messung nach ISO 34-1, Ausgabe 2022-06.

Bei einem bevorzugten Verfahren beträgt eine Zugfestigkeit bzw. Bruchdehnung der Dichtmasse im vernetzten bzw. ausgehärtetem Zustand weniger als 1,0 N/mm², bevorzugt weniger als 0,8 N/mm², bevorzugt weniger als 0,6 N/mm² und bevorzugt weniger als 0,5 N/mm². Bevorzugt beträgt eine Zugfestigkeit bzw. Bruchdehnung der Dichtmasse im vernetzten bzw. ausgehärtetem Zustand mehr als 0,1 N/mm², bevorzugt mehr als 0,2 N/mm², bevorzugt mehr als 0,3 N/mm² und besonders bevorzugt mehr als 0,4N /mm². Bevorzugt beziehen sich diese Werte auf eine Dehnung von 350%. Bevorzugt beträgt eine Zugfestigkeit bzw. Bruchdehnung der Dichtmasse im vernetzten bzw. ausgehärtetem Zustand 0,45 N/mm² bei 350% Dehnung. Bevorzugt beziehen sich diese Angaben auf eine Messung nach ISO 8339, Ausgabe 2005-09, Verfahren A.

Bei einem bevorzugten Verfahren handelt es bei der Dichtmasse um einen chemisch reaktiven Dichtstoff. Bei einem bevorzugten Verfahren werden als Dichtmasse Silikone eingesetzt. Bei einem bevorzugten Verfahren handelt es sich bei der Dichtmasse um ein saures Silikon und insbesondere um ein Acetat-Silikon. Bevorzugt handelt es sich bei der Dichtmasse um ein neutrales Silikon und insbesondere um ein Alkoxy-Silikon, um ein Benzamid-Silikon, um ein Enoxy-Silikon, um ein Ester-Silikon oder um ein Oxim-Silikon. Bevorzugt handelt es sich um ein alkalisches Silikon und insbesondere um ein Amin-Silikon.

Bevorzugt unterscheiden sich die genannten Silikonverbindungen in Bezug auf eine Art der Vernetzung. Bevorzugt erfolgt eine Vernetzung durch Anwesenheit von Feuchtigkeit, wobei als Nebenprodukt Essigsäure (Acetatvernetzung), Alkohole (Alkoxyvernetzung) oder Wasser entstehen können. Es wäre auch denkbar, eine Additionsvernetzung zu verwenden, beispielsweise durch Zugabe eines Härters.

Bei einem bevorzugten Verfahren handelt es sich bei der Dichtmasse um einen Polyurethanbasierten Dichtstoff oder um einen Polysulfid-basierten Dichtstoff. Bevorzugt handelt es sich bei der Dichtmasse um ein Silanmodifiziertes Polymer (SMP) und insbesondere um einen modifizierten Polyether, um ein modifiziertes Polyurethan oder um ein modifiziertes Acrylat.

Es wäre auch denkbar, Hybrid-Dichtmassen zu verwenden. Beispielsweise können hierzu Dichtstofftechnologien basierend auf Polyurethan und Dichtstofftechnologien basierend auf Silikon miteinander kombiniert werden. Solche Hybrid-Dichtmassen bieten beispielsweise den Vorteil einer Haltbarkeit und Überstreichbarkeit eines Polyurethan-Dichtstoffs und gleichzeitig eine Witterungs- und UV-Beständigkeit eines Silikondichtstoffs.

Bevorzugt handelt es sich bei der Dichtmasse um einen physikalisch reaktiven Dichtstoff. Bevorzugt handelt es sich bei der Dichtmasse um einen lösungsmittelhaltigen Dichtstoff und insbesondere um einen Butyl-Dichtstoff (Butylkautschuk), um einen Bitumen-Dichtstoff oder um Synthesekautschuk. Bevorzugt handelt es sich bei der Dichtmasse um einen wasserhaltigen Dichtstoff und insbesondere eine Acrylat-Dispersion oder um eine Silikon-Emulsion. Bei einem bevorzugten Verfahren handelt es sich bei der Dichtmasse um eine Latexbeschichtung.

Bevorzugt handelt es sich bei den bisher beschriebenen Dichtmassen um 1K-Systeme (Einkomponenten-Systeme), welche bevorzugt bei Anwesenheit von Sauerstoff und/oder Feuchtigkeit aushärten bzw. vernetzen. Es wäre auch denkbar, 2K-Dichtmassen (Zweikomponenten-Dichtmassen) zu verwenden. Bevorzugt umfassen solche 2K-Dichtmassen einen Binder und einen Härter als einzelne Komponenten. Die Verwendung von 2K-Dichtmassen bietet den Vorteil einer schnelleren Reaktionszeit, was einer kürzeren Vernetzungszeit bzw. Aushärtezeit entspricht, was mit einer kürzeren Produktionszeit einhergeht. Bevorzugt handelt es sich bei der Dichtmasse um einen 2K-Polysulfid-Dichtstoff, um einen 2K-Epoxid-Dichtstoff, um einen 2K-Polyurethan-Dichtstoff oder um einen 2K-Acrylat-Dichtstoff.

Der vorgeschlagenen Vorgehensweise liegt die Idee zugrunde, dass die Dichtmasse, insbesondere das verwendete Silikon in einem unvernetzten Zustand beispielsweise an einer PE-Folie, welche als Träger verwendet werden kann, haftet und sich im vernetzten Zustand wieder ablösen lässt, ohne dass die Dichtmasse ebenfalls entfernt wird.

Bei einem bevorzugten Verfahren haftet die unvernetzte Dichtmasse (unvernetztes Silikon) an der Oberfläche des Trägers. Unvernetztes Silikon enthält reaktive Bestandteile (z. B. Silan-Gruppen), die mit der Oberfläche in Kontakt treten und leichte physikalische Adhäsion erzeugen können. Obwohl Polyethylen eine sehr niedrige Oberflächenenergie hat (und daher schwer zu verkleben ist), ist das pastöse Silikon weich und formbar, wodurch es mechanisch an der PE-Oberfläche haften kann. Mit anderen Worten klebt unvernetztes Silikon an der PE-Folie aufgrund seiner pastösen Konsistenz und der mechanischen Adhäsion. Nach der Vernetzung jedoch löst es sich leicht, weil Polyethylen eine schlecht benetzbare, chemisch inerte Oberfläche bietet, an der das ausgehärtete, elastische Silikon nicht mehr haften bleibt. Dieses Verhalten macht PE-Folien ideal als Trennmaterial für Silikonverarbeitung.

Ein besonderer Vorteil der hier beschriebenen Vorgehensweise liegt darin, dass die Dichtmasse in dem unvernetzten Zustand eine gewisse Haftungsstärke zu dem Träger beispielsweise einer als Träger dienenden Trägerfolie aufweist. Bevorzugt wird jedoch diese Kraft im Wesentlichen durch Adhäsion vermittelt.

In einem ausgehärteten bzw. vernetzten Zustand der Dichtmasse wird diese Haftkraft weitgehend verschwinden und die Folie kann in einfacher Weise und bevorzugt auch rückstandsfrei von der Dichtbandrolle abgelöst werden. Bevorzugt kann jedoch nach dem Auflegen und/oder Aufdrücken der Dichtbandrolle auf den Träger in diesem unvernetzten Zustand der Dichtmasse der Träger bzw. die Trägerfolie gemeinsam mit der Dichtbandrolle (etwa mit einem Greifer im Kern) entnommen werden.

Bevorzugt ist der Träger als flexibler Träger und insbesondere als Folie bzw. Trägerfolie ausgebildet. Bevorzugt weist die genannte (Träger)Folie (im Folgenden auch als Transferfolie bezeichnet) eine Dicke auf, die größer ist als 20 µm, bevorzugt größer als 30 µm, bevorzugt größer als 40 µm, bevorzugt größer als 50 µm.

Bevorzugt weist die genannte Folie (im Folgenden auf als Transferfolie bezeichnet) eine Dicke auf, die kleiner ist als 200 µm, bevorzugt kleiner als 150 µm, bevorzugt kleiner als 120 µm, bevorzugt kleiner als 100 µm und besonders bevorzugt kleiner als 90 µm und besonders bevorzugt kleiner als 80 µm.

Diese Bereiche der Foliendicke wurden bevorzugt gewählt, damit einerseits eine zufriedenstellende Flexibilität erreicht wird, andererseits jedoch ein Reißen der Folie sicher vermieden wird. Daneben soll auch Material eingespart werden.

Bei einer weiteren bevorzugten Ausführungsform weist die (beschichtete) Dichtbandrolle ein Gewicht auf, welches größer ist als 100 g, bevorzugt größer als 150 g, bevorzugt größer als 200 g, bevorzugt größer als 250 g, bevorzugt größer als 300 g, bevorzugt größer als 350 g, bevorzugt größer als 400 g und besonders bevorzugt größer als 450 g und besonders bevorzugt größer als 500 g.

Bei einer weiteren bevorzugten Ausführungsform weist die (beschichtete) Dichtbandrolle ein Gewicht auf, welches kleiner ist als 3000 g, bevorzugt kleiner als 2500 g, bevorzugt kleiner als 2200 g, bevorzugt kleiner als 2000 g, bevorzugt kleiner als 1800 g, bevorzugt kleiner als 1700 g, bevorzugt kleiner als 1650 g und besonders bevorzugt kleiner als 1600 g und besonders bevorzugt kleiner als 1550 g, und besonders bevorzugt kleiner als 1500 g.

In einem getrockneten bzw. gehärteten bzw. vernetzten Zustand löst sich dann die Dichtmasse beispielsweise das Silikon von der Oberfläche des Trägers bzw. der Trägerfolie, haftet aber bevorzugt wie gewünscht an dem Schaumstoff bzw. den Schaumstoffen der Dichtbandrolle.

Bevorzugt ist der Träger aus einem Kunststoffmaterial hergestellt. Bevorzugt handelt es sich bei dem Träger um einen Kunststoffträger und insbesondere um einen Träger aus LDPE. Bevorzugt handelt es sich bei diesem Kunststoffmaterial um LDPE. Daneben könnte auch ein Material aus einer Gruppe von Materialien verwendet werden, welche LDPE, HDPE, PP, PET und PVC enthält.

Bei einem weiteren bevorzugten Verfahren werden die Materialien der Dichtmasse und des Trägers derart gewählt, dass die Dichtmasse im unvernetzten Zustand im Wesentlichen durch Adhäsion an dem Träger haftet und/oder die Dichtmasse im unvernetzten Zustand nicht durch Klebekräfte an dem Träger gehalten wird. Auf diese Weise kann ein leichtes Abnehmen des Trägers, insbesondere nach einem Austrocknen oder Aushärten der Dichtmasse erfolgen. Es wäre sogar denkbar, dass der Träger zu einem Beschichten einer weiteren Dichtbandrolle wiederverwendet wird.

Bei einem bevorzugten Verfahren wird der Träger mehrfach verwendet. Mit anderen Worten kann die Dichtmasse auf dem Träger aufgebracht werden und auf die Dichtbandrolle übertragen werden, wobei der Träger anschließend erneut für einen weiteren Durchgang verwendet werden kann. Hierbei wäre es denkbar, dass ein wiederverwendbares Material verwendet wird, beispielsweise könnte anstelle einer Folie ein stabileres und/oder langlebigeres Material verwendet werden

Bei einem bevorzugten Verfahren wird der Träger (nach dem Überführen der Dichtmasse auf die Dichtbandrolle) entfernt, bevor die Dichtmasse vollständig ausgehärtet bzw. vernetzt ist. Bevorzugt wird der Träger von der Dichtbandrolle entfernt, sobald sich eine Haut auf der Dichtmasse gebildet hat. Mit anderen Worten wird der Träger nach dem Ablauf Hautbildungszeit der Träger entfernt. Es wäre auch denkbar, dass der Träger bis zur vollständigen Aushärtung bzw. Vernetzung auf der Dichtbandrolle verbleibt und erst anschließend entfernt wird.

Bei einem bevorzugten Verfahren ist der Träger selbst als umlaufendes Band ausgestaltet. Mit anderen Worten ist der Träger derart ausgestaltet, dass dieser kontinuierlich oder taktweise bewegt wird und zu Beginn einer Transportstrecke die Dichtmasse aufgebracht wird. Anschließend wird die Dichtbandrolle aufgedrückt. Im Weiteren wird dann der Träger samt Dichtbandrolle weitertransportiert bis die Dichtmasse eine Haut ausgebildet hat und der Träger entfernt werden kann. Hierbei wäre es denkbar, dass der Träger während der Hautbildungszeit steht oder langsam weitertransportiert wird. Bei einem solch automatisierten Verfahren werden bevorzugt 2K-Dichtmassen eingesetzt, welche eine kürzere Reaktionszeit (kürzere Vernetzungszeit) aufweisen. Es wäre auch denkbar, UV-aktive Dichtmassen zu verwenden. Dies bietet den Vorteil, dass solche Dichtmassen in einem viskosen Zustand aufgebracht werden können und durch Bestrahlung mit UV-Licht ausgehärtet werden können. Dies bietet den Vorteil, dass eine Aushärtezeit auf ein Minimum (im Bereich weniger Minuten) reduziert werden kann und durch die Bestrahlung mit UV-Licht sehr gut kontrolliert werden kann. Als solche UV-aktiven Dichtmassen könnten beispielsweise entsprechende Epoxid-Harze verwendet werden.

Bevorzugt besteht der Träger aus einem recyclefähigen Material.

Bei einem weiteren bevorzugten Verfahren wird die Dichtbandrolle auf den mit der Dichtmasse versehenen Träger aufgelegt und insbesondere aufgedrückt. Bevorzugt ist dabei der Träger stationär. Besonders bevorzugt wird die Dichtbandrolle derart aufgelegt und insbesondere aufgedrückt, dass die Nebenfläche mit der Dichtmasse in Kontakt kommt. Auf diese Weise entsteht bevorzugt die Beschichtung der Nebenfläche.

Es wird hier vorgeschlagen, dass zunächst die Dichtmasse auf den Träger aufgetragen oder aufgebracht wird und dann die Dichtbandrolle auf den mit der Dichtmasse beaufschlagten Träger aufgelegt bzw. aufgedrückt wird.

Bei einem bevorzugten Verfahren erfolgt das Aufdrücken der Dichtband Rolle auf den Träger mit einer vorgegebenen Kraft. Bevorzugt ist diese Kraft geringer als 300 N, bevorzugt geringer als 250 N und besonders bevorzugt geringer als 200 N. Bevorzugt ist diese Kraft größer als 30 N, bevorzugt größer als 50 N und besonders bevorzugt größer als 100 N.

Bei einem weiteren bevorzugten Verfahren erfolgt die Druckbeaufschlagung bzw. das Aufdrücken der Dichtbandrolle auf den Träger während eines Zeitraums, der größer ist als 1 s, bevorzugt größer als 2 s, bevorzugt größer als 3 s, bevorzugt größer als 5 s und besonders bevorzugt größer als 10 s.

Bei einem weiteren bevorzugten Verfahren erfolgt die Druckbeaufschlagung bzw. das Aufdrücken der Dichtbandrolle auf den Träger während eines Zeitraums, der kleiner ist als 60 s, bevorzugt kleiner als 50 s, bevorzugt kleiner als 40 s, bevorzugt kleiner als 30 s, bevorzugt kleiner als 25 s und besonders bevorzugt kleiner als 20 s und besonders bevorzugt kleiner als 15 s.

Die Anmelderin hat herausgefunden, dass diese Kräfte einerseits eine Stauchung der Dichtband Rolle verhindern und andererseits einen festen unzuverlässigen Zusammenhalt zwischen der Dichtmasse und den Nebenfläche bewirken.

Bei einem weiteren bevorzugten Verfahren wird die Dichtbandrolle im Wesentlichen von oben auf den mit der Dichtmasse versehenen Träger aufgelegt und insbesondere angedrückt. Bei diesem bevorzugten Verfahren begünstigt die Schwerkraft, dass die Dichtmasse an der gewünschten Stelle gehalten wird.

So wird beispielsweise ein ungewolltes Einsenken in einen Schaum oder auch ein Herunter laufen an den seitlichen Schaumrändern verhindert und bevorzugt eine gleichmäßige Verteilung erzielt. Bevorzugt befindet sich in diesem Zustand die Dichtmasse unterhalb der Dichtbandrolle und/oder unter den Nebenflächen.

Bei einem weiteren bevorzugten Verfahren liegt zwischen dem Aufbringen der Dichtmasse auf den Träger und dem Auflegen und/oder Aufdrücken der Dichtbandrolle auf den mit der Dichtmasse versehenen Träger eine vorgegebene Zeitspanne. Bevorzugt ist diese Zeitspanne größer als 1 s, bevorzugt größer als 2 s, bevorzugt größer als 5 s.

Bevorzugt ist die besagte Zeitspanne zwischen dem Aufbringen der Dichtmasse auf den Träger und dem Auflegen und/oder Aufdrücken der Dichtbandrolle auf den mit der Dichtmasse versehenen Träger geringer als 20 s, bevorzugt geringer als 15 s, bevorzugt geringer als 10 s.

Diese Zeitspanne wird auch dadurch bestimmt, dass die Dichtmasse vor dem Auflegen der Dichtbandrolle nicht aushärten soll.

Bevorzugt liegt zwischen dem Auflegen bzw. Aufdrücken der Dichtbandrolle auf den Träger und dem Abnehmen des Trägers von der Dichtbandrolle ein vorgegebener zweiter Zeitraum. Bei einem bevorzugten Verfahren ist die Länge dieses zweiten Zeitraums abhängig von der Art der verwendeten Dichtmasse. Beispielsweise liegt dieser zweite Zeitraum für Silikon-Dichtmassen (1K) bei 24h oder mehr, während bei 2K-System die Zeit erheblich reduziert werden kann. Die Verwendung von UV-aktiven Dichtmassen hingegen bietet die Möglichkeit, diese Zeit auf ein Minimum zu reduzieren, da eine Aushärtung der Dichtmasse nach der Bestrahlung mit UV-Licht beendet ist. Bevorzugt ist dieser zweite Zeitraum abhängig davon, ob der Träger nach Ablauf der Hautbildungszeit entfernt wird oder ob der Träger nach dem vollständigen Aushärten der Dichtmasse entfernt wird.

Die vorliegende Erfindung ist weiterhin auf eine beschichtete Dichtbandrolle gerichtet, welche einen spiralförmig mit einer Vielzahl von Windungen um einen Rollenkern aufgewickelten Schaumstoffträger aufweist, wobei sich der Schaumstoffträger (insbesondere in einem abgewickelten Zustand) in einer vorgegebenen Längenrichtung, einer zu den Längenrichtung senkrechten Breitenrichtung und einer Dickenrichtung erstreckt, wobei der Schaumstoffträger eine erste durch die Längenrichtung und die Breitenrichtung gebildete (und/oder sich in der Längenrichtung und der Breitenrichtung erstreckende) Hauptfläche sowie eine zweite durch die Längenrichtungsrichtung gebildete (und/oder sich in der Längenrichtung und in der Breitenrichtung erstreckende) Hauptfläche aufweist, welche der ersten Hauptfläche gegenüberliegt.

Weiterhin weist der Schaumstoffträger eine erste durch die Längenrichtung und die Dickenrichtung gebildete (und/oder sich in der Längenrichtung und in der Dickenrichtung erstreckende) Nebenfläche sowie eine zweite durch die Längenrichtung und die Dickenrichtung gebildete (und/oder sich in der Längenrichtung und in der Dickenrichtung erstreckende) Nebenfläche auf (die zur ersten Nebenfläche beanstandet ist), wobei auf wenigstens eine der Nebenflächen des als Dichtbandrolle konfektionierten Dichtbands eine Beschichtung aufgebracht ist.

Insbesondere handelt es sich bei der Beschichtung um eine Dichtmasse und/oder eine Dichtmassenbeschichtung. So ist bevorzugt die Beschichtung aus einer Dichtmasse gebildet.

Erfindungsgemäß erstreckt sich diese Beschichtung kontinuierlich und/oder durchgängig über mehrere Windungen des Schaumstoffträgers hinweg und/oder die Beschichtung ist in dem als Dichtbandrolle konfektionierten Zustand auf diese aufgetragen.

Besonders bevorzugt erstreckt sich diese Beschichtung im Wesentlichen über alle und bevorzugt über alle Windungen des Schaumstoffträgers hinweg und die Schichtdicke dieser Beschichtung zwischen 0,1 mm und 1 mm liegt.

Dies bedeutet, dass die Beschichtung ununterbrochen auf allen Nebenflächen des Dichtbandes angeordnet ist.

Besonders bevorzugt erstreckt sich diese Beschichtung in einer radialen Richtung der Dichtbandrolle von einem Rollenkern wenigstens bis zu einer äußersten Windung. Bevorzugt ragt diese Beschichtung über einen Rand der Dichtbandrolle um eine vorgegebene Länge hinaus. Bevorzugt ist diese Länge (des Überstands bzw. des Herausragens größer als 0,1 mm, bevorzugt größer als 0,2 mm, bevorzugt größer als 0,3 mm, bevorzugt größer als 0,4 mm und besonders bevorzugt größer als 0,5 mm. Bevorzugt ist diese Länge (des Überstandes bzw. des Herausragens kleiner als 10 mm, bevorzugt kleiner als 8 mm, bevorzugt kleiner als 7 mm, bevorzugt kleiner als 6 mm und besonders bevorzugt kleiner als 5 mm

Bevorzugt ist die Beschichtung in ihrer Gesamtheit als scheibenartiger Körper ausgebildet, wobei dieser scheibenartige Körper in seinem Zentrum eine im Wesentlichen kreisringförmige Öffnung aufweist.

Bei einer bevorzugten Ausführungsform schwankt eine Dicke (geringfügig) der Beschichtung in der radialen Richtung Dichtbandrolle. Insbesondere schwankt ist Dicke dabei periodisch.

Bevorzugt schwankt die Dicke der Beschichtung um weniger als 20 % ausgehend von einem vorgegebenen Mittelwert, bevorzugt um weniger als 10 % ausgehend von diesem Mittelwert, bevorzugt um weniger als 5 % ausgehend von dem besagten Mittelwert und besonders bevorzugt um weniger als 3 % ausgehend von dem besagten Mittelwert.

Bevorzugt haftet die Beschichtung an dem Schaumstoffträger. Bevorzugt haftet die Beschichtung an mehreren Windungen des Schaumstoffträgers. Bevorzugt haftet die Beschichtung auch wenigstens einer der Abdeckschichten und bevorzugt an beiden Abdeckschichten. Dies ist besonders vorteilhaft, um die gewünschte Luftdichtheit zu erreichen.

Es wäre auch möglich, dass auch die andere Nebenfläche mit einer Dichtmasse beschichtet ist und/oder dass die andere Nebenfläche wärmebehandelt ist.

Besonders bevorzugt handelt es sich bei der Dichtmasse um eine Masse, welche beispielsweise Silikon- oder Hybridklebstoff enthält.

Bevorzugt ist die Substanz bzw. die Klebemasse bzw. Dichtmasse in Umfangsrichtung und/oder in radialer Richtung der Dichtbandrolle gleichmäßig aufgebracht. Auf diese Weise wird später eine gleichmäßige Verteilung der Dichtschicht erreicht.

Bevorzugt weist die Dichtbandrolle einen Durchmesser auf, der größer ist als 50 mm, bevorzugt größer als 70 mm, bevorzugt größer als 90 mm, bevorzugt größer als 100 mm, besonders bevorzugt größer als 120 mm und besonders bevorzugt größer als 140 mm.

Besonders bevorzugt weist die Dichtbandrolle einen Durchmesser auf, der kleiner ist als 500 mm, bevorzugt kleiner als 400 mm, bevorzugt kleiner als 350 mm, bevorzugt kleiner als 300 mm und besonders bevorzugt kleiner als 250 mm bevorzugt kleiner als 200 mm.

Die Anmelderin hat ermittelt, dass derartige Durchmesser insbesondere gut zur Herstellung mit dem hier beschriebenen Verfahren geeignet sind. Insbesondere sind diese Größen gut geeignet, um beim Herstellungsverfahren eine Dichtbandrolle in die Dichtmasse bzw. Klebemasse einzudrücken.

Bevorzugt weist ein Rollenkern der Dichtbandrolle einen Innendurchmesser auf, der größer ist als 40 mm, bevorzugt größer als 50 mm, bevorzugt größer als 60 mm, bevorzugt größer als 65 mm, bevorzugt größer als 70 mm und besonders bevorzugt größer als 72 mm und besonders bevorzugt größer als 74 mm und bevorzugt größer als 75 mm.

Bevorzugt weist ein Rollenkern der Dichtbandrolle einen Innendurchmesser auf, der kleiner ist als 120 mm, bevorzugt kleiner als 100 mm, bevorzugt kleiner als 90 mm, bevorzugt kleiner als 85 mm, bevorzugt kleiner als 80 mm und besonders bevorzugt kleiner als 78 mm und besonders bevorzugt kleiner als 77 mm.

Bevorzugt ist das beschichtete Dichtband dazu geeignet und bestimmt, Fugen abzudichten, welche eine Fugenbreite von mehr als 5 mm, bevorzugt von mehr als 8 mm, bevorzugt von mehr als 10 mm, bevorzugt von mehr als 15 mm und besonders bevorzugt von mehr als 20 mm aufweisen.

Bevorzugt ist das beschichtete Dichtband dazu geeignet und bestimmt, Fugen abzudichten, welche eine Fugenbreite von weniger als 300 mm, bevorzugt von weniger als 200 mm, bevorzugt von weniger als 150 mm, bevorzugt von weniger als 100 mm, bevorzugt von weniger als 80 mm und bevorzugt von weniger als 40 mm aufweisen.

Bei einer weiteren bevorzugten Ausführungsform ist eine Schichtdicke der auf die Nebenfläche aufgetragenen Dichtmasseschicht größer als 0,1 mm, bevorzugt größer als 0,2 mm, bevorzugt größer als 0,3 mm, bevorzugt größer als 0,4 mm, besonders bevorzugt größer als 0,5 mm und besonders bevorzugt größer als 0,6 mm.

Bei einer weiteren bevorzugten Ausführungsform ist eine Schichtdicke der auf die Nebenfläche aufgetragenen Dichtmasseschicht kleiner als 3,0 mm, bevorzugt kleiner als 2,5 mm, bevorzugt kleiner als 2,0 mm, besonders bevorzugt kleiner als 1,5 mm, bevorzugt kleiner als 1,2 mm, bevorzugt kleiner als 1,0 mm, bevorzugt kleiner als 0,9 mm.

Die Schichtdicke ist hierbei bevorzugt in den oben genannten Grenzen zu halten. Einerseits ist diese Schichtdicke nämlich derart zu wählen, dass bei einem Abrollen des Dichtbandes die Schicht an den gewünschten Stellen reißt. Andererseits muss die Schichtdicke auch eine ausreichende Dicke aufweisen, um eine zufriedenstellende Abdichtung zu ermöglichen.

Daneben soll die Schichtdicke auch derart gewählt sein, dass diese eine noch ausreichende Elastizität bzw. Dehnbarkeit aufweist, damit sie sich bei der Expansion des oder der Schaumstoffe ausreichend dehnen kann. Daneben sollte jedoch die Dehnbarkeit auch gering genug sein, dass die Dichtmasse beim Abrollen des Dichtbandes reist. Die Anmelderin führte umfangreiche Tests aus, um eine Schichtdicke zu ermitteln, welche allen der drei angegebenen Kriterien genügt.

Bevorzugt haftet die Dichtmasse in der radialen Richtung der Dichtbandrolle nicht vollständig an dem eigentlichen Dichtband an. Insbesondere haftet die Dichtmasse nicht in einem Zwischenbereich zwischen einander benachbarten Windungen an der Dichtbandrolle an.

Besonders bevorzugt handelt es sich bei dem Schaumstoffträger um einen imprägnierten Schaumstoffträger. Besonders bevorzugt handelt es sich bei dem Schaumstoffträger um einen rückstellfähigen Schaumstoffträger. Bevorzugt ist der Schaumstoffträger zur verzögerten Rückstellung imprägniert.

Bevorzugt liegt ein Auftragsgewicht bzw. Flächengewicht der Dichtmasse bzw. Klebemasse bei mehr als 200 g/m², bevorzugt bei mehr als 300 g/m², bevorzugt bei mehr als 400 g/m², bevorzugt bei mehr als 450 g/m², bevorzugt bei mehr als 500g/m², bevorzugt bei mehr als 550 g/m², bevorzugt bei mehr als 600 g/m². Diese Werte können durch Wiegen und Ermitteln der Fläche ermittelt werden, wobei die Berechnung beispielsweise unter Verwendung einer Dichte von ca. 1 g/cm³ erfolgen kann.

Bevorzugt liegt ein Auftragsgewicht bzw. Flächengewicht der Dichtmasse bzw. Klebemasse bei weniger als 3000 g/m², bevorzugt bei weniger als 2000 g/m², bevorzugt bei weniger als 1500 g/m², bevorzugt bei weniger als 1200 g/m², bevorzugt bei weniger als 1000 g/m², bevorzugt bei weniger als 900 g/m², bevorzugt bei weniger als 800 g/m².

Auch die Flächenauftragsgewichte bzw. die Flächengewichte sind relativ kritisch, da auch sie relevant für die Einhaltung der obengenannten Bedingungen sind.

Bevorzugt ist an wenigstens einer der Hauptflächen des Schaumstoffträgers eine Abdeckschicht angeordnet und insbesondere angeklebt. Bevorzugt ist auch an der anderen der beiden Hauptflächen des Schaumstoffträgers eine Abdeckschicht angeordnet und insbesondere angeklebt.

Bevorzugt sind die beiden Abdeckschichten aus dem gleichen Material hergestellt.

Bevorzugt ist die wenigstens eine Abdeckschicht und sind bevorzugt beide Abdeckschichten in der Dickenrichtung dünner als der Schaumstoffträger.

Bevorzugt ist in einem vollständig rückgestellten Zustand des Dichtbandes der Schaumstoffträger (abgesehen von dem Randbereich, in welchem die Dichtmasse angeordnet ist) wenigstens doppelt so dick als jede der Abdeckschichten, bevorzugt wenigstens dreimal so dick, bevorzugt wenigstens viermal so dick.

Bevorzugt ist in einem vollständig rückgestellten Zustand des beschichteten Dichtbandes der Schaumstoffträger (abgesehen von dem Randbereich, in welchem die Dichtmasse angeordnet ist) höchstens 30 mal höchstens 20 mal so dick als jede der Abdeckschichten, bevorzugt höchstens 15 mal so dick, bevorzugt höchstens 10 mal so dick.

Besonders bevorzugt sind die Abdeckschichten nicht oder nur geringfügig rückstellfähig. wohingegen der Schaumstoffträger selbst rückstellfähig ist. Bei einer weiteren Gestaltung entsprechen die Merkmale den oben in Bezug auf die beschichtete Dichtbandrolle genannten Merkmalen. Es wäre jedoch auch denkbar, dass eine oder beide Abdeckschichten weitgehend oder auch komplett rückstellfähig sind.

Bevorzugt können auch Hotmelt Klebstoffe (für die Dichtmasse und/oder Klebebeschichtungen) zum Einsatz kommen. Diese weisen dabei Polymere bzw. Basispolymere auf, die bevorzugt aus einer Gruppe von Basispolymeren ausgewählt sind, welche PA (Polyamid), PE (Polyethylen), APAO (amorphe Polyalphaolefine), EVAC (Ethylen-Vinylacetat-Copolymer) und TPE (Thermoplastische Copolyesterelastomere), TPU (Thermoplastische Elastomere auf Urethanbasis), TPA (Thermoplastische Polyamidelastomere) enthält. Daneben kann auch Wachs und insbesondere synthetisches Wachs Anwendung finden.

Besonders bevorzugt ist diese Dichtmasse in einem vernetzten Zustand elastisch bzw. weist eine gewisse Elastizität auf. Besonders bevorzugt ist jedoch die Elastizität der Dichtmasse geringer als die Elastizität des Schaumstoffträgers.

Es wäre jedoch auch möglich, eine nicht elastische Dichtmasse zu verwenden. So könnte beispielsweise eine sehr steif aushärtende Masse verwendet werden, die sich nicht dehnt und welche nicht mit expandiert.

Besonders bevorzugt weist jedoch diese Dichtmasse eine Elastizität auf, die hoch genug ist, dass sie auch bei einer Expansion des Trägers und/oder des Dichtbandes nicht reißt. Auf diese Weise bleibt diejenige Oberfläche bzw. Nebenfläche, die mit der Dichtmasse versehen ist auch in einem rückgestellten Zustand des Schaumstoffträgers noch luftdicht.

Allerdings muss, wie erwähnt die Dichtmasse nicht elastisch sein, es sollte jedoch sichergestellt sein, dass die Dichtmasse nicht reißt oder Risse bildet.

Auf diese Weise wird für den Montagezustand des Dichtbandes eine abgedichtete Seitenfläche geschaffen.

Besonders bevorzugt ist diese Dichtmasse bzw. der verwendete Dichtstoff luftdicht oder im Wesentlichen luftdicht. Unter im Wesentlichen luftdicht wird verstanden, dass die Dichtmasse einen geringeren Luftdurchtritt ermöglicht als der Schaumstoffträger, an dem sie angeordnet ist. Damit erfüllt diese Dichtmasse in einem expandierten Zustand des Dichtbandes den Zweck, den Durchtritt von Luft auch durch den Schaumstoff zu verhindern.

Bevorzugt überdeckt die Dichtmasse in dem aufgerollten Zustand des Dichtbandes mehrere Lagen des Schaumstoffträgers und besonders bevorzugt sämtliche Lagen des Schaumstoffträgers. Bei einer weiteren vorteilhaften Ausführungsform ist diese Dichtmasse vollflächig auf die Nebenfläche aufgetragen und/oder in dem aufgerollten Zustand der Dichtbandrolle vollflächig auf einer Seitenfläche der Dichtbandrolle aufgetragen.

Bevorzugt weist die Dichtmasse in dem auf die Nebenfläche aufgetragenen Zustand eine derartige Elastizität und/oder Reißfestigkeit auf, dass sie bei einem Abrollen des Dichtbandes reißt.

Besonders bevorzugt ist das Dichtband auf einen Rollenkern aufgewickelt.

Bei einer weiteren bevorzugten Ausführungsform ist der Schaumstoffträger imprägniert. Insbesondere ist der Schaumstoffträger zur verzögerten Rückstellung imprägniert.

Bei einer bevorzugten Ausführungsform handelt es sich bei dem Schaumstoff um einen offenporigen Schaumstoff. Bei einer weiteren bevorzugten Ausführungsform handelt es sich bei dem Schaumstoff um einen Polyurethanschaumstoff.

Bevorzugt weist der Schaumstoffträger eine Dicke (gemessen an der Dickenrichtung) auf, die größer ist als 5 mm, bevorzugt größer als 7 mm und bevorzugt größer als 8 mm und besonders bevorzugt größer als 11 mm.

Bei einer weiteren bevorzugten Ausführungsform weist der Schaumstoffträger eine Dicke auf, die geringer ist als 100 mm, bevorzugt geringer als 80 mm, bevorzugt geringer als 70 mm, bevorzugt geringer als 60 mm, bevorzugt geringer als 50 mm, bevorzugt geringer als 40 mm und besonders bevorzugt geringer als 35 mm.

Bei einer weiteren bevorzugten Ausführungsform ist an wenigstens einer der Hauptflächen eine Abdeckschicht angeordnet. Dabei kann diese Abdeckschicht die Hauptfläche vollständig bedecken. Zusätzlich oder alternativ ist es möglich, dass wenigstens eine der Hauptflächen des Schaumstoffträgers wärmebehandelt ist, beispielsweise wie oben beschrieben teilweise geschmolzen ist, um auch so eine Luftdichtigkeit der Hauptfläche zu erreichen.

So wäre es beispielsweise denkbar, dass als Decklagenschaum ein thermoplastischer Schaum verwendet wird, oder wenn eine (oder beide) der Lagen mit Hotmeltfolie ausgestattet ist, die dann aufgeschmolzen und verstrichen werden kann.

Auch diese Abdeckschicht dient wie oben erwähnt dazu, den Durchtritt von Luft zu verhindern.

Bei einer weiteren bevorzugten Ausführungsform handelt es sich bei der Abdeckschicht um eine weitere Schaumstoffschicht und insbesondere eine Schaumstoffschicht, welche luftundurchlässig ist. Dabei kann diese weitere Schaumstoffschicht beispielsweise mittels einer Selbstklebeschicht an dem Schaumstoffträger angeordnet bzw. angeklebt sein. Es kann jedoch auch ein zusätzlicher Klebstoff vorhanden sein, mit dem die Abdeckschicht an den Schaumstoffträger angeklebt ist. Weiterhin wäre es möglich, dass die Abdeckschicht auf den Schaumstoffträger aufkaschiert ist. Auch wäre es möglich, dass die Abdeckschicht mittels eines Klebstoffes und insbesondere aber nicht ausschließlich eines Hotmelt - Klebstoffes an dem Schaumstoffträger befestigt ist.

Es wäre jedoch auch möglich, dass die Abdeckschicht ein Kunststoffmaterial ist oder auch eine aufgesprühte Substanz.

Es wäre dabei möglich, dass eine Klebefolie oder allgemein eine Klebeschicht selbst auch als luftdichte Schicht wirken kann. In diesem Fall kann ggfs. auf das Anbringen einer weiteren luftdichten Schicht an dem Schaumstoffträger verzichtet werden. So kann beispielsweise erreicht werden, dass an dem Schaumstoffträger nur an einer Seite bzw. einseitig eine weitere luftdichte Schicht angeordnet wird und auf der anderen Seite eine Klebeschicht diese Funktion übernimmt.

Bei einer weiteren bevorzugten Ausführungsform kann auch eine Selbstklebefolie (SK) auch die Funktion der luftdichten Schicht wahrnehmen.

Bei einer weiteren bevorzugten Ausführungsform weist die Abdeckschicht, insbesondere wenn sie als Schaumstoffschicht ausgebildet ist, eine Dicke auf, die größer ist als 0,5 mm, bevorzugt größer als 1 mm, bevorzugt größer als 1,5 mm. Besonders bevorzugt weist diese Abdeckschicht eine Dicke auf, die geringer ist als 10 mm, bevorzugt geringer als 8 mm, bevorzugt geringer als 6 mm.

Bei einer weiteren bevorzugten Ausführungsform ist die oben erwähnte Dichtmasse elastisch und insbesondere in der Dickenrichtung elastisch, wie oben erwähnt jedoch bevorzugt weniger elastisch als der Schaumstoffträger.

Bei einer weiteren bevorzugten Ausführungsform geht in einem expandierten Zustand des Dichtbandes die Dichtmasse an der Nebenfläche in die weitere Abdeckschicht über bzw. grenzt unmittelbar und insbesondere auch lückenfrei an diese an.

Bevorzugt ist die Dichtmasse in einem aufgerollten Zustand des beschichteten Dichtbandes sowohl an den Nebenflächen des Schaumstoffträgers angeordnet und insbesondere angeklebt als auch an Seitenflächen der Abdeckschichten.

Bevorzugt weist auch wenigstens eine der Abdeckschichten und weisen bevorzugt beide Abdeckschichten jeweils zwei Hauptflächen auf, die sich in der Längenrichtung sowie der Breitenrichtung erstrecken sowie auch zwei Nebenflächen, die sich in der Längenrichtung sowie der Dickenrichtung erstrecken.

Bevorzugt ist die Dichtmasse auch an wenigstens einer Nebenfläche wenigstens einer Abdeckschicht und bevorzugt an jeweils wenigstens einer Nebenfläche beider Abdeckschichten angeordnet.

Allgemein könnten die Hauptflächen auch als Hauptoberflächen und die Nebenflächen auch als Nebenoberflächen bezeichnet werden.

Bei einer weiteren bevorzugten Ausführungsform ist auch an der anderen der beiden Hauptflächen eine Abdeckschicht angeordnet. Bei dieser Ausgestaltung ist daher der Schaumstoffträger zwischen den beiden Abdeckschichten angeordnet. Dabei ist es möglich, dass auch die zweite Abdeckschicht in der gleichen Weise ausgestaltet ist wie die erste Abdeckschicht und insbesondere auch als weitere Schaumstoffschicht ausgebildet sein kann.

Bevorzugt ist auch die zweite Abdeckschicht luftundurchlässig.

Bei einer weiteren bevorzugten Ausführungsform ist eine Haftkraft der Dichtmasse an dem Schaumstoffträger und/oder wenigstens einer der Abdeckschichten und insbesondere beiden Abdeckschichten größer als eine Reißkraft, die nötig ist, um die Dichtmasse zu zerreißen. Auf diese Weise kann bei einem Abrollen des Dichtbandes erreicht werden, dass die Dichtmasse jeweils in den Bereich zwischen zwei Lagen reißt und nicht etwa von einem oder dem anderen Schaumstoff abreißt.

Dabei wird für einen Vergleich der Reißkraft und der Haftkraft die gleiche Schichtdicke der Dichtmasse zugrunde gelegt.

Bei einer weiteren bevorzugten Ausführungsform ist eine Haftkraft der Dichtmasse (in einem vernetzten Zustand) an wenigstens einer und bevorzugt beiden Abdeckschichten größer als eine Haftkraft der Dichtmasse an dem Schaumstoffträger. Auf diese Weise kann erreicht werden, dass die Dichtmasse bei einem Expandieren des Schaumstoffträgers an den Abdeckschichten verbleibt.

Es wäre jedoch umgekehrt auch möglich, dass eine Haftkraft der Dichtmasse an dem Schaumstoffträger größer ist als eine Haftkraft der Dichtmasse an wenigstens einem und bevorzugt an beiden Abdeckschichten.

Bevorzugt ist der Schaumstoffträger in seiner Dickenrichtung zwischen den beiden Abdeckschichten angeordnet.

Bei einer weiteren bevorzugten Ausführungsform ist an wenigstens einer Abdeckschicht ein Klebeelement und insbesondere eine Selbstklebeschicht angeordnet. Es wäre jedoch möglich, dass an beiden Abdeckschichten eine Klebeschicht angeordnet ist. Auf diese Weise kann das Dichtband an einem Element eines Bauwerks wie etwa einem Fensterrahmen angeklebt werden.

Bei einer weiteren bevorzugten Ausführungsform ist es auch möglich, dass an der Abdeckschicht noch ein weiteres Abdeckmittel wie insbesondere ein sogenannter Liner angeordnet ist. Es wäre jedoch auch möglich, dass die Dichtbandrolle ohne Liner ausgeführt ist und insbesondere eine Klebeschicht der Abdeckschicht unmittelbar an einer weiteren Abdeckschicht anliegt. Das Vorsehen eines Liners bringt jedoch insbesondere mit dem im Rahmen der Anmeldung beschriebenen Herstellungsverfahren Vorteile, da erreicht wird, dass bei einem Abrollen des Dichtbandes die Dichtmasse insbesondere in einem Bereich dieses Liners bevorzugt reißen wird.

Besonders bevorzugt ist der das Abdeckmittel aus Papier hergestellt. Besonders bevorzugt weist in diesem Fall das Abdeckmittel eine Dicke auf, die größer ist als 0,03 mm, bevorzugt größer als 0,04 mm, bevorzugt größer als 0,06 mm und besonders bevorzugt größer als 0,07 mm.

Besonders bevorzugt weist das Abdeckmittel eine Dicke auf, die geringer ist als 0,2 mm, bevorzugt geringer als 0,18 mm, bevorzugt geringer als 0,16 mm, bevorzugt geringer als 0,15 mm.

Bei einer weiteren bevorzugten Ausführungsform ist das Abdeckmittel aus einem Kunststoff hergestellt. Besonders bevorzugt handelt es sich hierbei um einen Kunststoff, der aus einer Gruppe von Kunststoffen ausgewählt ist, welche PE, PP und PET enthält.

Besonders bevorzugt weist in diesem Fall das Abdeckmittel eine Dicke auf, die größer ist als 0,01 mm, bevorzugt größer als 0,02 mm, bevorzugt größer als 0,025 mm und besonders bevorzugt größer als 0,03 mm.

Besonders bevorzugt weist das Abdeckmittel eine Dicke auf, die geringer ist als 0,2 mm, bevorzugt geringer als 0,18 mm, bevorzugt geringer als 0,16 mm, bevorzugt geringer als 0,14 mm, bevorzugt geringer als 0,12 mm, bevorzugt geringer als 0,10 mm, bevorzugt geringer als 0,08 mm.

Bei einem weiteren bevorzugten Verfahren erfolgt ein Drücken der Dichtbandrolle insbesondere entlang deren Drehachse. Bevorzugt erfolgt dieses Drücken nach dem Abstechen der Dichtbandrollen. Bevorzugt erfolgt dieses Drücken vor dem Beschichtungsvorgang. Besonders bevorzugt erfolgt dieses Drücken mit Hilfe eines Kalanders bzw. mit Hilfe eine Walzenpaares.

Die vorliegende Erfindung ist weiterhin auf eine Anlage zur Herstellung einer insbesondere beschichteten Dichtbandrolle und insbesondere einer beschichteten Dichtbandrolle der oben beschrieben Art gerichtet mit einer ersten Ablageeinrichtung zum Ablegen oder Anordnen eines flächigen Trägers, einer Beaufschlagungseinrichtung, welche dazu geeignet und bestimmt ist, den Träger mit einer Dichtmasse zu beaufschlagen um so einen flächigen mit der Dichtmasse beaufschlagten Bereich des Trägers zu erzeugen, mit einer Transporteinrichtung, welche dazu geeignet und bestimmt ist, eine Dichtbandrolle zu greifen und auf den auf der ersten Ablageeinrichtung und mit der Dichtmasse beaufschlagten Träger aufzulegen, wobei bevorzugt eine oder diese Transporteinrichtung auch dazu geeignet und bestimmt ist, die Dichtbandrolle mit dem an dieser Dichtbandrolle anhaftenden Träger von der ersten Ablageeinrichtung zu entfernen.

Bei einer weiteren bevorzugten Ausführungsform ist eine Entfernungseinrichtung vorgesehen, welche dazu geeignet und bestimmt ist, die mit der Dichtmasse versehene Dichtbandrolle von dem Träger zu entfernen.

Bei einer weiteren vorteilhaften Ausführungsform weist die Anlage eine zweite Ablageeinrichtung für die (beschichtete) Dichtbandrolle auf. Bei einer weiteren bevorzugten Ausführungsform handelt es sich bei Transporteinrichtung um einen Roboter oder die Transporteinrichtung weist einen Roboterarm auf.

Bei einem weiteren erfindungsgemäßen Verfahren es ist ein umlaufendes Transportband vorgesehen an dessen Oberseite Träger angeordnet sind. Auf diese Träger werden (bevorzugt im kontinuierlichen Betrieb) zunächst die Dichtmassen aufgetragen und anschließend die Dichtbandrollen aufgedrückt. Später werden die Dichtbandrollen wieder von den Trägern abgenommen und evtl. beim Rücklauf die Träger von Dichtmasseresten gereinigt.

Bevorzugt könnte das Transportband als durchgehender Träger ausgeführt werden oder als Transportkette, an welcher der Träger angeordnet sind. Der Transport der Träger könnte kontinuierlich oder getaktet erfolgen.

Das Auflegen der Dichtbandrollen auf dieses Transportband könnte ebenfalls mit einem Roboter erfolgen, dass Andrücken ggfs. mit einem weiteren oberhalb laufenden Band oder auch mit Niederhaltern. Zur Erhöhung der Kapazität könnten mehrere Dichtbandrollen parallel zueinander transportiert werden. Falls die Option nicht gewünscht wird, könnte das Transportband funktionslos transportieren.

Die vorliegende Erfindung ist weiterhin auf eine Anlage zur Herstellung einer beschichteten Dichtbandrolle der oben beschriebenen Art gerichtet. Diese Anlage weist ein umlaufendes Transportmittel auf, welches einen Träger ausbildet oder an dem eine Vielzahl von Trägern angeordnet ist.

Weiterhin weist die Anlage eine Beaufschlagungseinrichtung auf, welche dazu geeignet und bestimmt ist, den oder die Träger mit einer Dichtmasse zu beaufschlagen um so einen flächigen (und insbesondere ebenen) mit der Dichtmasse beaufschlagten Bereich des Trägers zu erzeugen.

Daneben ist eine Transporteinrichtung vorgesehen, welche dazu geeignet und bestimmt ist, eine Dichtbandrolle zu greifen und auf den auf mit der Dichtmasse beaufschlagten Träger aufzulegen. Weiterhin weist die Anlage eine Abnahmeeinrichtung auf, welche dazu geeignet und bestimmt sind, mit der Dichtmasse versehene Dichtbandrollen von dem oder den Trägern zu entfernen.

Bei einer bevorzugten Ausführungsform ist die Beaufschlagungseinrichtung derart ausgestaltet, dass diese in die erste Ablageeinrichtung integriert ist. Bevorzugt ist die Beaufschlagungseinrichtung in Form einer Schlitzdüse und insbesondere in Form einer Ringschlitzdüse ausgestaltet. Bei dieser Ausgestaltung ist es möglich, die Oberseite der Ablageeinrichtung bzw. eines darauf abgelegten Trägers mit der Dichtmasse zu versehen. Hierbei wäre es denkbar, dass eine zentral angeordnete Düse vorgesehen ist und die Dichtmasse ausgehend hiervon nach außen auf die Ablageeinrichtung bzw. den Träger gedrückt wird. Bevorzugt handelt es sich bei der Düse um eine Ringschlitzdüse, welche bevorzugt sternartig oder auch spiralförmig oder auch kreisförmig ausgestaltet sein kann.

Bei einer bevorzugten Ausführungsform ist diese Düse bewegbar ausgestaltet. Hierbei wäre es denkbar, dass die Düse für ein Aufbringen der Dichtmasse ausgefahren wird und für ein Ablegen der Dichtbandrolle bzw. für das Andrücken eingefahren wird. Bei einer bevorzugten Ausführungsform kann hierbei ein Träger mit einer zentralen Öffnung verwendet werden, durch welche die Düse hindurchgeführt werden kann.

Vorteile und Zweckmäßigkeiten sind der nachfolgenden Beschreibung in Verbindung mit der Zeichnung zu entnehmen. Hierbei zeigen:
- Fig. 1: eine beschichtete Dichtbandrolle gemäß einer bevorzugten Ausführungsform;
- Fig. 2: ein beschichtetes Dichtband gemäß einer bevorzugten Ausführungsform in einem expandierten Zustand;
- Fig. 3: eine Anwendung einer Ausführungsform eines erfindungsgemäßen Verfahrens;
- Fig. 4: ein beschichtetes Dichtband gemäß einer bevorzugten Ausführungsform in einem expandierten Zustand;
- Fig. 5: eine weitere Darstellung des beschichteten Dichtbandes gemäß einer bevorzugten Ausführungsform in einer Bauwerksfuge;
- Fig. 6: eine Darstellung des beschichteten Dichtbandes gemäß einer bevorzugten Ausführungsform in einer Bauwerksfuge mit Strömungsbedingungen;
- Fig. 7: einen Aufbau einer Ausführungsform des erfindungsgemäßen beschichteten Dichtbands;
- Fig. 8: eine Ausführungsform des erfindungsgemäßen Verfahrens;
- Fig. 9: eine Ausführungsform des erfindungsgemäßen Verfahrens;
- Fig. 10: einen Verfahrensablauf zur Herstellung einer Ausführungsform des erfindungsgemäßen Dichtbands;
- Fig. 11: eine Ausgestaltung einer Ausführungsform einer erfindungsgemäßen Anlage;
- Fig. 12a-c: eine weitere Ausgestaltung einer Ausführungsform einer erfindungsgemäßen Anlage.

Figur 1 zeigt eine beschichtete Dichtbandrolle 1a in einem aufgerollten Zustand, wobei hier drei Dichtbandlagen dargestellt sind, die übereinander angeordnet bzw. aufgerollt sind. Das Bezugszeichen 12 kennzeichnet einen Rollenkern, auf dem das Dichtband aufgerollt ist. Das Bezugszeichen Dr kennzeichnet eine Rollenachse der beschichteten Dichtbandrolle 1a. In den Figuren 2 und 3 bezeichnet das Bezugszeichen 10 das beschichtete Dichtband jedoch nicht in einem als Rolle konfektionierten Zustand.

Jede Dichtbandlage weist dabei einen Schaumstoffträger 2 auf, an dem eine erste Abdeckschicht 4 und eine zweite Abdeckschicht 6 angeordnet sind. Die Bezugszeichen 22 und 24 kennzeichnen Hauptflächen des Schaumstoffträgers 2, die sich in einer Breitenrichtung B und einer Längenrichtung L erstrecken. Diese Längenrichtung erstreckt sich hier senkrecht zur Figurenebene und verläuft insgesamt spiralförmig um den Rollenkern 12.

An einer Nebenfläche 26 ist hier ein Klebemittel bzw. eine Dichtmasse 8 angeordnet. Diese kann verfahrensmäßig auf diese Fläche aufgestrichen werden. Bevorzugt wird diese Dichtmasse jedoch in der oben beschriebenen Weise mittels eines Trägers auf die Nebenfläche 26 übertragen.

Beim Abziehen des beschichteten Dichtbandes von der beschichteten Dichtbandrolle wird die Dichtmasse 8 jeweils an den Sollstellen zwischen den einzelnen Lagen reißen und verbleibt damit jeweils stückweise an den jeweiligen Nebenflächen 26 des beschichteten Dichtbandes. Wie oben erwähnt, wird dieses Reißen an den Sollstellen auch durch einen bevorzugt zwischen den einzelnen Lagen bzw. Windungen des beschichteten Dichtbandes befindlichen Liner erleichtert. Bevorzugt besteht dieser Liner aus einem Material, an welchem die Dichtmasse nicht haftet.

Figur 2 zeigt ein beschichtetes Dichtband 10 in einem expandierten Zustand. Dabei ist wiederum der Schaumstoffträger 2 erkennbar sowie die beiden Abdeckschichten 4 und 6. Bei einer Rückstellung des Schaumstoffes bzw. in einem Expandieren wird sich auch die Dichtmasse 8 um ein gewisses Maß dehnen. Da die Dichtmasse 8 auch an den beiden Abdeckschichten 4 und 6 angeklebt ist, wird sie in einem expandierten Zustand in diese übergehen, sodass kein Spalt zwischen der Dichtmasse 8 und den Abdeckschichten 4 und 6 auftritt. In Figur 2 ist erkennbar, dass sich im expandierten Zustand die erste und zweite Abdeckschicht 4,6 über die Ecke des Schaumstoffträgers 2 hinaus erstrecken, was durch die Bezugszeichen 4a und 6a gekennzeichnet ist.

Fig. 3 zeigt eine Darstellung zur Veranschaulichung eines erfindungsgemäßen Verfahrens. Dabei wird eine Dichtbandrolle 1 zur Verfügung gestellt, die einen Rollenkern 12 und das an diesem Rollenkern 12 aufgewickelte Dichtband aufweist. Dieses Dichtband weist hier den Schaumstoffträger 2 und die beiden Abdeckschichten 4 und 6 auf. Das Bezugszeichen O kennzeichnet die Oberseite der Dichtbandrolle (Stirnseite). Die nicht sichtbare Unterseite liegt der Oberseite gegenüber.

Bevorzugt weisen die Abdeckschichten 4,6 eine andere Farbe auf als der Grundkörper. Dies dient auch der Automatisierung da beispielsweise die Positionen der einzelnen Windungen der Dichtbandrolle 1 anhand der unterschiedlichen Farben identifiziert werden können und für die Anbringung der Dichtmasse 8 genutzt werden können.

Im linken unteren Teilbild ist ein Träger 18 gezeigt, auf denen die unvernetzte Dichtmasse 19 aufgetragen wurde. Bevorzugt wird die Dichtmasse als spiralförmige Linie aufgetragen und besonders bevorzugt in Form einer Linie, welche mit dem spiralförmigen Verlauf des auf der Dichtbandrolle 1 aufgewickelten Schaumstoffträgers 2 korrespondiert.

Die Dichtbandrolle 1 wird nun mit ihrer Oberseite O oder Unterseite auf den mit der unvernetzten Dichtmasse 19 versehenen Täger 18 gelegt und insbesondere auch gedrückt. Auf diese Weise wird die unvernetzte Dichtmasse 19 im Wesentlichen gleichmäßig auf der betreffenden Oberseite oder der Unterseite verteilt.

Das rechte Teilbild zeigt die nun mit der Dichtmasse 8 (ausgehärtete bzw. vernetzte Dichtmasse) versehene Oberseite O (oder Unterseite). Man erkennt, dass sich die Dichtmasse 8 im Wesentlichen gleichförmig über die gesamte Oberseite erstreckt und insbesondere auch über die einzelnen Windungen des beschichteten Dichtbandes 10 hinweg.

Am oberen Rand des Bildes erkennt man, dass ein Teil des beschichteten Dichtbandes 10 von der Rolle abgenommen wird. Die Dichtmasse reißt zwischen zwei Windungen und bleibt jedoch an dem Schaumstoffgrundkörper sowie den beiden Abdeckschichten haften.

Fig. 4 zeigt ein beschichtetes Dichtband 10 in einem expandierten Zustand in einer vorteilhaften Ausgestaltung. Dabei ist wiederum der Schaumstoffträger 2 erkennbar sowie die beiden Abdeckschichten 4 und 6. Bei einer Rückstellung des Schaumstoffes bzw. in einem Expandieren wird sich auch die Dichtmasse 8 um ein gewisses Maß dehnen, bleibt jedoch an den Abdeckschichten befestigt. Die Dichtmasse erstreckt sich hier entlang der gesamten Höhe des Schaumstoffträgers, wobei auch hier kein Spalt zwischen der Dichtmasse 8 und den Abdeckschichten 4 und 6 auftritt.

Fig. 5 zeigt eine weitere Darstellung eines in einer Fuge zwischen zwei Baukörpern 32, 34 angeordneten beschichteten Dichtbandes 10. Auch hier sind wieder an dem Schaumstoffträger 2 die beiden Abdeckschichten 4 und 6 angeordnet sowie auch die Dichtmasse 8, welche hier einen nach innen gekrümmten Verlauf annimmt.

Man erkennt hier, dass Luft nicht von rechts nach links durch die Fuge dringen kann, da sie einerseits von der Dichtmasse 8 daran gehindert wird, andererseits jedoch auch von den Abschnitten 4a bzw. 6a der Abdeckschichten 4 und 6. Auf diese Weise kann ein Durchtreten von Luft durch die Bauwerksfuge bzw. durch das Dichtband verhindert werden.

Fig. 6 veranschaulicht die Funktionsweise eines erfindungsgemäßen in der Bauwerksfuge angeordneten beschichteten Dichtbands 10. Dabei kennzeichnet das Bezugszeichen A den Außenbereich und das Bezugszeichen I den Innenbereich. Die von links kommenden Pfeile bezeichnen die Strömungsrichtung aufgrund eines Außen herrschenden höheren Druckes. Man erkennt, dass durch die bevorzugt luftdichte Dichtmasse 8 diese Strömung nicht durch das beschichtete Dichtband 10 tritt (bzw. nahezu keine Strömung).

Fig. 7 zeigt eine weitere Darstellung eines mit dem erfindungsgemäßen Verfahren hergestellten beschichteten Dichtbandes 10 in einem rückgestellten Zustand, wobei die Krümmungen vernachlässigt werden, welche sich auf der rechten Seite dadurch ergeben, dass die Dichtmasse 8 auf dieser Seite eine vollständige Rückstellung verhindert.

Es ist wieder der Schaumstoffstreifen 2 zu sehen, an welchem die beiden Abdeckschichten 4 und 6 jeweils an den Hauptflächen 22 und 24 angeordnet sind, wie oben beschrieben. An der unteren Abdeckschicht 6 ist weiterhin eine Selbstklebeschicht 36 angeordnet und bevorzugt auch eine diese Klebeschicht 36 abdeckende Deckschicht, beispielsweise ein sog. Liner 14.

Bevorzugt haftet die Dichtmasse 8 nicht an diesem Liner 14. Auch aus diesem Grund wird ein Reißen der Dichtmasse 8 im Bereich dieses Liners 14 beim Abrollen der beschichteten Dichtbandrolle 1a bewirkt.

Die Fig. 8 und 9 zeigen einen möglichen Aufbau einer Anlage zum Herstellen einer erfindungsgemäßen beschichteten Dichtbandrolle 1a. Dabei ist eine erste Ablageeinrichtung 52 vorgesehen, auf der ein Träger 18 abgelegt werden kann.

Bevorzugt ist eine Befestigungseinrichtung vorgesehen, welche den Träger an der Ablageeinrichtung (vorrübergehend) befestigt (nicht gezeigt). So könnten beispielsweise seitliche Klemmen vorgesehen, sein, welche den Träger 18 an der Ablageeinrichtung 52 halten und welche gelöst werden können, wenn die Dichtbandrolle 1 wieder abgehoben wird. Daneben könnte ein Halt des Trägers 18 beispielsweise auch mittels Vakuum erfolgen, etwa indem sich in der Ablageeinrichtung 52 eine Vielzahl von Öffnungen befindet, über welche Luft angesaugt werden kann, um so den Träger 18, bei dem es sich insbesondere um eine Folie handelt, zu fixieren.

Das Bezugszeichen 54 kennzeichnet eine Beaufschlagungseinrichtung, welche dazu geeignet und bestimmt ist, den auf der Ablageeinrichtung 52 befindlichen Träger mit einer Dichtmasse 8 zu beaufschlagen. Diese Beaufschlagungseinrichtung 54 kann dabei von einem Roboterarm 56 (der bevorzugt auch zum Transportieren der Dichtbandrollen 1 dient) geführt werden. Bevorzugt ist auch ein (nicht gezeigtes) Reservoir vorgesehen, welches zum Aufnehmen der Dichtmasse 8 dient. Bevorzugt handelt es sich bei dem Roboter 56 um einen Mehrachsen-Roboter und insbesondere um einen 6-Achsen Roboter.

Der Roboter 56 ist bevorzugt in der Lage, die Beaufschlagungseinrichtung 54 automatisiert zu greifen.

Das Bezugszeichen 62 kennzeichnet eine Andrückeinrichtung, welche dazu dient, eine Dichtbandrolle auf einen mit der Dichtmasse 8 versehenen Träger 18 anzudrücken.

Bevorzugt ist der Roboter 56 auch dazu geeignet und bestimmt, die Andrückeinrichtung 62 zu greifen und (insbesondere von oben) an eine Dichtbandrolle 1 anzudrücken.

Das Bezugszeichen 58 kennzeichnet eine weitere Ablage, auf welcher eine Dichtbandrolle 1 ablegbar ist.

Fig. 10 zeigt eine weitere Darstellung zur Veranschaulichung des erfindungsgemäßen Verfahrens mittels einer Herstellungsanlage. Dabei ist eine Dichtbandrolle 1 vorgesehen. Das Bezugszeichen 64 kennzeichnet eine optionale Bearbeitungseinheit und insbesondere ein Kalandereinheit zum Bearbeiten der Dichtbandrolle 1.

Das Bezugszeichen 66 kennzeichnet ein Reservoir für Dichtmasse 8. Diess weist bevorzugt ein Füllvolumen auf, welches größer ist als 50l, bevorzugt größer als 100l, bevorzugt größer als 150l. Bevorzugt ist dieses Füllvolumen geringer als 400l, bevorzugt geringer als 300l, bevorzugt geringer als 250l.

Das Bezugszeichen 18 kennzeichnet den Träger. Hierbei kann es sich beispielsweise um eine von einer Rolle zur Verfügung gestellte Trägerfolie handeln, es wäre aber auch möglich, dass die Folien als Stapelware zur Verfügung gestellt werden.

Das Bezugszeichen 68 kennzeichnet eine Aufstelleinheit für Kartonagen, in welche die beschichteten Dichtbandrollen 1a verpackt werden.

Das Bezugszeichen 50 kennzeichnet eine Behandlungsanlage. Diese gibt mit der Dichtmasse 8 versehene Dichtbandrollen (beschichtete Dichtbandrolle) 1a aus.

Das Bezugszeichen 72 stellt das Eingeben einer mit einem Träger 18 bestückten Dichtbandrolle 1a in einen Karton dar. Das Bezugszeichen 74 kennzeichnet eine Etikettier und/oder Bedruckungsstation zum Bedrucken der Dichtbandrolle und/oder des diese enthaltenden Kartons.

Das Bezugszeichen 70 kennzeichnet eine Kontrollstation. Hier können etwa fehlerhafte Dichtbandrollen identifiziert und ausgeschleust werden.

Bevorzugt weist die Anlage 50 eine Inspektionseinrichtung auf, welche die mit der Dichtmasse 8 versehenen Dichtbandrollen 1a inspiziert. Diese Inspektionseinrichtung kann dabei beispielsweise eine Bildaufnahmeeinrichtung aufweisen, welche dazu geeignet und bestimmt ist, die mit der Dichtmasse 8 versehenen Dichtbandrollen 1a zu inspizieren.

Bevorzugt weist die Anlage auch eine Speichereinrichtung auf, in welcher Informationen über inspizierte Dichtbandrollen speicherbar sind.

Bevorzugt weist die Anlage 50 auch eine Ausschleuseeinrichtung auf, welche dazu geeignet und bestimmt ist, fehlerhafte Dichtbandrollen aus der Produktion auszuschleusen.

Fig. 11 zeigt eine weitere Ausführungsform einer erfindungsgemäßen Anlage. Bei dieser Anlage ist ein umlaufendes Transportmittel 51, wie etwa eine Transportkette vorgesehen. An dieser Transportkette ist eine Vielzahl von Trägern 18 angeordnet, welche sich in der Transportrichtung P bewegen. Diese Bewegung kann dabei kontinuierlich oder getaktet erfolgen.

Das Bezugszeichen 54 kennzeichnet eine Beaufschlagungseinrichtung, welche auf die Träger 18 die Dichtmasse 8 aufbringt. Das Bezugszeichen 55 kennzeichnet eine Aufbringeinrichtung, welche Dichtbandrollen 1 auf die mit der Dichtmasse beaufschlagten Träger 18 aufbringt.

Das Bezugszeichen 62 kennzeichnet schematisch eine Andrückeinrichtung, welche die Dichtbandrollen an die Träger 18 andrückt. Es könnte an dieser Stelle auch eine Andrückeinrichtung 62 vorgesehen sein, welche sich mit den Trägern 18 mitbewegt oder welche sich entlang einer längeren Wegstrecke in der Transportrichtung P erstreckt. So könnte beispielsweise ein Träger 18 mit nach unten weisenden Rollen vorgesehen sein, demgegenüber die Dichtbandrollen 1 abrollen.

Das Bezugszeichen 82 kennzeichnet eine optionale Behandlungseinheit, wie etwa eine Erwärmungseinrichtung oder UV-Licht, welche ein schnelleres Aushärten der Dichtmasse 8 bewirkt.

Das Bezugszeichen 84 kennzeichnet eine Inspektionseinrichtung, welche die an der Dichtbandrolle 1a angebrachte Dichtmasse 8 inspiziert. Zu diesem Zweck wäre es möglich, dass die Träger 18 transparent sind und daher die Inspektion auch von unten her erfolgen könnte.

Es wäre jedoch abweichend von Fig. 11 auch möglich, dass die Inspektionseinrichtung einer Abnahmeeinrichtung 86, welche die beschichteten Dichtbandrollen 1a von den Trägern 18 abnimmt, nachgeordnet ist und welche auf diese Weise die mit dem Dichtmittel 8 versehenen Dichtbandrollen 1a inspizieren kann.

Die Abnahmeeinrichtung ist bevorzugt derart ausgebildet, dass sie solche Dichtbandrollen 1a, welche von der Inspektionseinrichtung 84 als fehlerhaft ermittelt wurden, von der weiteren Produktion ausschleusen kann.

Das Bezugszeichen 92 kennzeichnet eine optionale Reinigungseinrichtung, welche dazu geeignet und bestimmt ist, die Träger 18 von Rückständen des Dichtmittels 8 zu reinigen. Auch hier könnte eine weitere Inspektionseinrichtung (nicht gezeigt) vorgesehen sein, welche prüft, ob die einzelnen Träger 18 ausreichend gereinigt wurden.

Die Reinigung könnte auch mit einer Flüssigkeit erfolgen. Bevorzugt ist auch eine Trocknungseinrichtung vorgesehen, welche gereinigte Träger 18 trocknet.

An die Anlage 50 können sich noch weitere Aggregate anschließen wie etwa Etikettiermaschinen, welche die beschichteten Dichtbandrollen 1a etikettieren oder auch Verpackungsmaschinen, welche die fertiggestellten Dichtbandrollen 1a in Verpackungen einpacken.

Die Fig. 12a - 12c veranschaulichen eine weitere Ausgestaltung der vorliegenden Erfindung bzw. des vorliegenden Verfahrens. Hier ist wiederum ein Träger bzw. eine Ablageeinrichtung 52 vorgesehen, auf welche die Dichtbandrolle 1 aufgelegt und insbesondere auch angedrückt werden kann.

Das Bezugszeichen 54 kennzeichnet die Beaufschlagungseinrichtung, welche die Oberseite dieser Ablageeinrichtung 52 mit der Dichtmasse 8 beaufschlagen kann. Diese Beaufschlagungseinrichtung 52 kann eine Vielzahl von Düsen aufweisen (Fig. 12b), welche die Dichtmasse 8 auf den Träger 18 aufbringen können.

Dabei ist es möglich und bevorzugt, dass diese Düsen in die Ablageeinrichtung 52 eingelassen sind. Diese Düsen können dabei beispielsweise sternartig oder auch kreisförmig in die Ablageeinrichtung eingelassen sein, beispielsweise in Form eines umlaufenden Schlitzes. Dabei ist es möglich, dass diese Düsen in Spalte der Ablageeinrichtung eingelassen sind.

Daneben wäre es auch denkbar, dass die Düsen in der in Fig. 12c gezeigten vertikalen Richtung bewegblich gegenüber der Ablageeinrichtung sind. So können die Düsen beispielsweise zur Aufbringung der Dichtmasse aus der Ablageeinrichtung herausragen und beim Auflegen der Dichtbandrolle zurückgezogen werden. Dies könnte durch eine Bewegung der Düsen oder auch durch eine Bewegung der Ablageeinrichtung erfolgen.

Weiterhin wäre es auch möglich, dass eine oder mehrere Düsen nach innen hin zum Rollenkern abdichten.

Es wird darauf hingewiesen, dass sämtliche Merkmale, welche unter Bezugnahme auf das Verfahren beschrieben wurden, in entsprechender Weise auch für die Vorrichtung offenbart sind, was insbesondere bedeutet, dass die entsprechende Vorrichtung Einrichtungen aufweist, welche zur Durchführung der jeweiligen Verfahren geeignet und bestimmt sind. Weiterhin sind auch Merkmale, welche unter Bezugnahme auf die Vorrichtung beschrieben wurden entsprechend für das oder die Verfahren anwendbar. Dies bedeutet, dass die Verfahren unter Verwendung der entsprechenden Vorrichtungsmerkmale ausgeführt werden.

Die Anmelderin behält sich vor, sämtliche in den Anmeldungsunterlagen offenbarten Merkmale als erfindungswesentlich zu beanspruchen, sofern sie einzeln oder in Kombination gegenüber dem Stand der Technik neu sind. Es wird weiterhin darauf hingewiesen, dass in den einzelnen Figuren auch Merkmale beschrieben wurden, welche für sich genommen vorteilhaft sein können. Der Fachmann erkennt unmittelbar, dass ein bestimmtes in einer Figur beschriebenes Merkmal auch ohne die Übernahme weiterer Merkmale aus dieser Figur vorteilhaft sein kann. Ferner erkennt der Fachmann, dass sich auch Vorteile durch eine Kombination mehrerer in einzelnen oder in unterschiedlichen Figuren gezeigter Merkmale ergeben können.

### Bezugszeichenliste:

- 1: Dichtbandrolle
- 1a: beschichtete Dichtbandrolle
- 2: Schaumstoffträger
- 4: erste Abdeckschicht
- 4a: Abschnitt der ersten Abdeckschicht
- 6: zweite Abdeckschicht
- 6a: Abschnitt der zweiten Abdeckschicht
- 8: Dichtmasse
- 10: beschichtetes Dichtband
- 12: Rollenkern
- 14: Liner
- 18: Träger
- 19: unvernetzte Dichtmasse
- 22, 24: Hauptfläche
- 26, 28: Nebenfläche
- 32, 34: Baukörper
- 36: Selbstklebeschicht
- 50: Anlage
- 51: Umlaufendes Transportmittel
- 52: erste Ablageeinrichtung
- 54: Beaufschlageeinrichtung
- 55: Aufbringungseinrichtung
- 56: Roboterarm, Transporteinrichtung
- 58: Ablage
- 62: Andrückeinrichtung
- 64: optionale Bearbeitungseinheit
- 66: Reservoir Dichtmasse
- 68: Aufstelleinheit für Kartonagen
- 70: Kontrollstation
- 72: Eingeben der Dichtbandrolle in Karton
- 74: Etikettierer
- 82: optionale Behandlungseinheit
- 84: Inspektionseinrichtung
- 86: Abnahmeeinrichtung
- 92: Reinigungseinrichtung
- A: Außenseiten
- I: Innenseite
- L: Länge, Längsrichtung
- B: Breite, Breitenrichtung
- D: Dickenrichtung
- Dr: Drehachse
- O: Oberfläche
- P: Transportrichtung

## Patentansprüche

1. Verfahren zum Herstellen einer beschichteten Dichtbandrolle (1a), wobei ein als Dichtbandrolle (1) konfektioniertes Dichtband mit einem aufgewickelten Schaumstoffträger (2) zur Verfügung gestellt wird, wobei sich der Schaumstoffträger (2) in einer vorgegebenen Längenrichtung (L), einer zu der Längenrichtung (L) senkrechten Breitenrichtung (B) und einer Dickenrichtung (D) erstreckt, und wobei der Schaumstoffträger (2) eine erste durch die Längenrichtung (L) und die Breitenrichtung (B) gebildete Hauptfläche (22) sowie eine zweite durch die Längenrichtung (L) und die Breitenrichtung (B) gebildete Hauptfläche (24) aufweist, welche der ersten Hauptfläche (22) gegenüberliegt und wobei der Schaumstoffträger (2) weiterhin eine erste durch die Längenrichtung (L) und die Dickenrichtung (D) gebildete Nebenfläche (26) sowie eine zweite durch die Längenrichtung (L) und die Dickenrichtung (D) gebildete Nebenfläche (28) aufweist,
**dadurch gekennzeichnet, dass**
auf wenigstens eine der Nebenflächen (26,28) des als Dichtbandrolle (1) konfektionierten Dichtbands eine Dichtmasse (8, 19) aufgebracht wird, wobei bevorzugt die Dichtmasse (8, 19) von einem Träger (18) auf die Nebenfläche (26, 28) übertragen wird.

2. Verfahren nach dem vorangegangenen Anspruch,
**dadurch gekennzeichnet, dass**
die Dichtmasse (8, 19) auf den Träger (18) aufgetragen wird.

3. Verfahren nach dem vorangegangenen Anspruch,
**dadurch gekennzeichnet, dass**
die Dichtmasse (8, 19) mit einem Flächengewicht auf den Träger (18) aufgetragen wird, welches größer ist als 800g/m², bevorzugt größer als 900g/m² und besonders bevorzugt größer als 1000g/m² und/oder die Dichtmasse mit einem Flächengewicht auf den Träger aufgetragen wird, welches kleiner ist als 2000g/m², bevorzugt kleiner als 1800g/m² und besonders bevorzugt kleiner als 1500 g/m².

4. Verfahren nach wenigstens einem der vorangegangenen Ansprüche 2 - 3,
**dadurch gekennzeichnet, dass**
die Dichtmasse (8, 19) in Form eines Streifens und/oder einer Linie auf den Träger (18) aufgetragen wird und bevorzugt in Form eines spiralförmigen Streifens und/oder einer spiralförmigen Linie oder in Form mehrerer insbesonderer zueinander konzentrischer Kreise auf den Träger (18) aufgetragen wird.

5. Verfahren nach wenigstens einem der vorangegangenen Ansprüche 2 - 4,
**dadurch gekennzeichnet, dass**
die Dichtmasse (8, 19) Silikon enthält oder aus Silikon besteht.

6. Verfahren nach wenigstens einem der vorangegangenen Ansprüche 2 - 5,
**dadurch gekennzeichnet, dass**
die Dichtmasse (8, 19) in einem unvernetzten Zustand auf den Träger (18) aufgebracht wird.

7. Verfahren nach wenigstens einem der vorangegangenen Ansprüche,
**dadurch gekennzeichnet, dass**
es sich bei dem Träger (18) um einen flexiblen Träger (18) und insbesondere um eine Folie handelt.

8. Verfahren nach wenigstens einem der vorangegangenen Ansprüche,
**dadurch gekennzeichnet, dass**
die Materialien der Dichtmasse (8, 19) und des Trägers (18) derart gewählt werden, dass die Dichtmasse (8, 19) im unvernetzten Zustand im Wesentlichen durch Adhäsion an dem Träger (18) haftet und/oder die Dichtmasse (8, 19) im unvernetzten Zustand nicht durch Klebekräfte an dem Träger (18) gehalten wird.

9. Verfahren nach wenigstens einem der vorangegangenen Ansprüche,
**dadurch gekennzeichnet, dass**
es sich bei dem Träger (18) um einen Kunststoffträger und insbesondere um einen Träger aus LDPE handelt.

10. Verfahren nach wenigstens einem der vorangegangenen Ansprüche,
**dadurch gekennzeichnet, dass**
die Dichtbandrolle (1) auf den mit der Dichtmasse (8, 19) versehenen Träger (18) aufgelegt und insbesondere aufgedrückt wird, wobei bevorzugt die Dichtbandrolle (1) derart aufgelegt und/oder aufgedrückt wird, dass die Nebenfläche (26, 28) mit der Dichtmasse (8, 19) in Kontakt kommt.

11. Verfahren nach wenigstens einem der vorangegangenen Ansprüche,
**dadurch gekennzeichnet, dass**
die Dichtbandrolle (1) im Wesentlichen von oben auf den mit der Dichtmasse (8, 19) versehenen Träger (18) aufgelegt und insbesondere aufgedrückt wird.

12. Beschichtete Dichtbandrolle (1a), insbesondere mit einer Dichtmasse (8, 19) beschichtete Dichtbandrolle (1a) mit einem spiralförmig mit einer Vielzahl von Windungen um einen Rollenkern (12) aufgewickelten Schaumstoffträger (2) wobei sich der Schaumstoffträger (2) in einer vorgegebenen Längenrichtung (L), einer zu der Längenrichtung (L) senkrechten Breitenrichtung (B) und einer Dickenrichtung (D) erstreckt, und wobei der Schaumstoffträger (2) eine erste durch die Längenrichtung (L) und die Breitenrichtung (B) gebildete Hauptfläche (22) sowie eine zweite durch die Längenrichtung (L) und die Breitenrichtung (B) gebildete Hauptfläche (24) aufweist, welche der ersten Hauptfläche (22) gegenüberliegt und wobei der Schaumstoffträger (2) weiterhin eine erste durch die Längenrichtung (L) und die Dickenrichtung (D) gebildete Nebenfläche (26) sowie eine zweite durch die Längenrichtung (L) und die Dickenrichtung (D) gebildete Nebenfläche (28) aufweist, wobei auf wenigstens eine der Nebenflächen (26,28) des als Dichtbandrolle (1) konfektionierten Dichtbands eine Beschichtung aufgebracht ist,
**dadurch gekennzeichnet, dass**
sich diese Beschichtung kontinuierlich über mehrere Windungen des Schaumstoffträgers (2) hinweg erstreckt und die Schichtdicke dieser Beschichtung zwischen 0,1mm und 1mm liegt.

13. Beschichtete Dichtbandrolle (1a) nach dem vorangegangenen Anspruch,
**dadurch gekennzeichnet, dass**
eine Dicke der Beschichtung in einer radialen Richtung der Dichtbandrolle (1) schwankt und insbesondere periodisch schwankt.

14. Anlage (50) zur Herstellung einer beschichteten Dichtbandrolle (1a) nach wenigstens einem der vorangegangenen Ansprüche 12-13 mit einer ersten Ablageeinrichtung (52) zum Ablegen eines flächigen Trägers (18), einer Beaufschlagungseinrichtung (54), welche dazu geeignet und bestimmt ist, den Träger (18) mit einer Dichtmasse (8, 19) zu beaufschlagen um so einen flächigen mit der Dichtmasse (8, 19) beaufschlagten Bereich des Trägers zu erzeugen, mit einer Transporteinrichtung (56), welche dazu geeignet und bestimmt ist, eine Dichtbandrolle (1) zu greifen und auf den auf der ersten Ablageeinrichtung (52) und mit der Dichtmasse (8, 19) beaufschlagten Träger (18) aufzulegen, wobei bevorzugt diese Transporteinrichtung (56) auch dazu geeignet und bestimmt ist, die Dichtbandrolle (1) mit dem an dieser Dichtbandrolle (1) anhaftenden Träger (18) von der ersten Ablageeinrichtung (52) zu entfernen.
